# EUROPÄISCHE PATENTSCHRIFT

(11) **EP 3 822 426 B1**
(45) Veröffentlichungstag und Bekanntmachung des Hinweises auf die Patenterteilung: **26.01.2022**
(21) Anmeldenummer: 19208516.5
(22) Anmeldetag: 12.11.2019
(51) Int. Cl.: E04F 13/06, E04B 1/76, E04B 1/94, E06B 1/62, E06B 5/16

(54) **PUTZLEISTE AUS KUNSTSTOFF MIT REDUZIERTEM ENTFLAMMUNGSRISIKO**
SYNTHETIC SEALING PROFILE WITH REDUCED FLAME RISK
PROFIL COUVRE-JOINT EN MATIÈRE PLASTIQUE À RISQUE DE FLAMME RÉDUIT

(43) Veröffentlichungstag der Anmeldung: 19.05.2021
(62) Teilanmeldung aus: 21214006.5
(73) Patentinhaber: Braun, August, 37011 Ceske Budejovice (CZ)
(72) Erfinder: MEYER, Oliver, 8207 Schaffhausen (CH)
(74) Vertreter: Schmitt-Nilson Schraud Waibel Wohlfrom Patentanwälte Partnerschaft mbB

(56) Entgegenhaltungen:
- EP-A2- 2 048 314
- DE-A1- 19 643 618
- DE-A1-102007 048 311
- DE-C5- 19 643 618
- DE-U1-202005 014 065
- GB-A- 2 072 046
- US-A1- 2016 069 071

## Beschreibung

Die vorliegende Erfindung betrifft eine Putzleiste aus Kunststoff, an der ein netzartiger Armierungsmaterial-Abschnitt, insbesondere aus Glasgitter-, Glasseiden-oder Kunststoff-Gewebe oder aus Glasgitter-, Glasseiden- oder Kunststoff-Gelege, zum Einbetten in oder unter einer Putzschicht, insbesondere einer Putzschicht auf einer Wärmedämmung einer Gebäudewand, befestigt ist.

Putzleisten sind in zahlreichen Ausführungsformen bekannt. Besonders typische Ausführungsformen sind Anputzleisten, die an einem Fenster- oder Türrahmen angebracht werden und ein Anputzen der Putzschicht an die Anputzleiste statt bis zu dem Fenster- oder Türrahmen ermöglichen. Dadurch wird die Wärmedämmung und/oder die Putzschicht von dem Fenster- oder Türrahmen entkoppelt, was bei typischerweise auftretenden, großen Temperaturschwankungen dafür sorgt, dass keine Beschädigung, zum Beispiel durch Risse oder Ausbröckeln, am Endbereich der Putzschicht entsteht und dass die Putzschicht am Ende intakt bleibt, sowie dass der Übergang zwischen Fenster- oder Türrahmen und Wärmedämmung und/oder Putzschicht dauerhaft sicher abgedichtet ist. Eine solche Anputzleiste ist bspw. aus der EP 0 875 641 A2 bekannt.

Eine andere Art von Anputzleiste stellt eine Abschlussschiene dar. Diese wird häufig mit einem ersten Innenschenkel an dem Bauwerk befestigt. An ihrem zweiten Zwischenschenkel liegt üblicherweise eine Dämmung mit ihrer Abschlussstirnseite auf. Auf der Außenseite von solchen Dämmungsplatten wird häufig ein Putz aufgebracht, der bis zu einem dritten Außenschenkel einer solchen Abschlussschiene reicht. Eine solche Abschlussschiene ist bspw. aus der DE 195 39 526 A1 bekannt.

Eine weitere Variante von Putzleisten stellen sogenannte Putz-Eckleisten dar. Diese werden häufig auf Gebäude-Ecken aufgebracht und dienen dazu, einen zuverlässigen Abschluss für die Putzschicht auf der ersten Seite der Bauwerksecke und einen zuverlässigen Abschluss für die Putzschicht auf der zweiten Seite der Bauwerksecke zu gewährleisten und das Abbröckeln von Putz an der Bauwerksecke zu vermeiden. Eine solche Putz-Eckleiste ist bspw. aus der DE 100 38 279 A1 bekannt.

DE 20 2005 014065 U1 zeigt die Merkmale des Oberbegriffs der Patentansprüche 1 und 3.

DE 196 43 618 A1 zeigt eine Wärmedämmverbundsystem mit an einer Fassade angebrachten Kunststoffdämmplatten aus Hartschaum, vorzugsweise Polystyrol, die an der von der Fassade abgewandten Seite mit einem gegebenenfalls über eine Armierung aufgebrachten Deckputz gegen Witterungseinflüsse geschützt sind, wobei zwischen benachbarten Dämmplatten im Bereich ihrer etwa horizontal verlaufenden, aneinandergrenzenden Kanten eine mit einem Flammschutzmittel versehene Trennschicht eingeschaltet ist, die im Brandfall durch Aufschäumen und Aushärten des Flammschutzmittels zu einer Trennschichtstabilisierung führt.

Solche Putzleisten verfügen häufig über einen Armierungsmaterial-Abschnitt, der durch die Putzmasse durchdrungen wird und der die Befestigung und Haftung der Putzschicht verbessert.

Bei Versuchen mit solchen Putzleisten hat sich gezeigt, dass, wenn solche Anputzleisten im eingebauten Zustand zum Beispiel mit einer Flamme eines Bunsenbrenners in Kontakt kommen, solche Anputzleisten nach einiger Zeit entflammt werden.

Zwar ist die Brandförderungsgefahr an dieser Position nicht allzu hoch, weil die angrenzenden Bestandteile, insbesondere die Putzschicht und/oder der Fenster- oder Türrahmen, der vielfach aus Kunststoff ist, nicht entflammt werden können, allerdings besteht ein Bedarf, das Entflammungsrisiko auf Seite der Anputzleiste so weit wie möglich abzusenken. Es ist daher eine Aufgabe der vorliegenden Erfindung, eine Anputzleiste und einen entsprechenden Gebäude-Übergang bereitzustellen, bei denen das Entflammungsrisiko auf ein Minimum reduziert wird, bei gleichzeitiger Beibehaltung der Dichtigkeit und Beschädigungsfreiheit am Putzende.

Diese Aufgabe wird durch den Gegenstand der unabhängigen Patentansprüche 1 und 3 gelöst. Vorteilhafte Weiterbildungen ergeben sich aus den abhängigen Ansprüchen.

An einer erfindungsgemäßen Putzleiste aus Kunststoff ist ein netzartiger Armierungsmaterial-Abschnitt, insbesondere aus Glasgitter-, Glasseiden- oder Kunststoff-Gewebe oder aus Glasgitter-, Glasseiden- oder Kunststoff-Gelege, zum Einbetten in oder unter einer Putzschicht, insbesondere einer Putzschicht auf einer Wärmedämmung einer Gebäudewand, befestigt ist.

Dieser Armierungsmaterial-Abschnitt umfasst in einer ersten Variante eine Appretur oder Beschichtung aus einem Kunststoff-Grundmaterial, das in die Brandschutzklasse B3 "leicht entflammbar" nach der DIN-Norm 4102-1 fällt, und das Kunststoff-Grundmaterial ist mit einem Flammschutzmittel versehen, sodass die Kombination aus Kunststoff-Grundmaterial und aus Flammschutzmittel mindestens in die Brandschutzklasse B2 "normal entflammbar" nach der DIN-Norm 4102-1, insbesondere in die Brandschutzklasse B2 "normal entflammbar" nach der DIN-Norm 4102-1 oder in die Brandschutzklasse B1 "schwer entflammbar" nach der DIN-Norm 4102-1 oder in die Brandschutzklasse A2 "nicht brennbar" nach der DIN-Norm 4102-1 fällt. Mit anderen Worten weist die Beschichtung oder Appretur des Armierungsmaterial-Abschnitts ein Kunststoff-Grundmaterial auf, das von Haus aus in die Brandschutzklasse B3 "leicht entflammbar" fällt, und die gewünschte Brandschutzklasse von mindestens B2 "normal entflammbar" wird über die Hinzugabe des Flammschutzmittels erreicht.

In einer zweiten Variante umfasst der Armierungsmaterial-Abschnitt eine Appretur oder Beschichtung aus einem nicht leicht entflammbaren oder nicht brennbaren Material, das mindestens in die Brandschutzklasse B2 "normal entflammbar" nach der DIN-Norm 4102-1, insbesondere in die Brandschutzklasse B2 "normal entflammbar" nach der DIN-Norm 4102-1 oder in die Brandschutzklasse B1 "schwer entflammbar" nach der DIN-Norm 4102-1 oder in die Brandschutzklasse A2 "nicht brennbar" nach der DIN-Norm 4102-1 fällt.

Gemäß einer grundlegenden Erkenntnis der Erfinder ist der Armierungsmaterial-Abschnitt von herkömmlichen Putzleisten häufig mit einer Beschichtung versehen, die von Haus aus leicht brennbar ist. Hierauf wurde bislang nicht geachtet, da nur das Grundmaterial der Anputzleiste und dessen Brennbarkeit im Fokus standen.

Daher hat der Erfinder herausgefunden, dass durch die Ausbildung der Appretur oder Beschichtung gemäß der ersten und der zweiten Variante wie in den unabhängigen Ansprüchen 1 und 3 beansprucht und hier beschrieben, auch das Verhalten des Armierungsmaterial-Abschnitts im Brandfall mindestens in die Brandschutzklasse B2 "normal entflammbar", insbesondere in die Brandschutzklasse B2 "normal entflammbar", oder in die Brandschutzklasse B1 "schwer entflammbar" oder in die Brandschutzklasse A2 "nicht brennbar", jeweils nach der DIN-Norm 4102-1 reduziert werden kann, was eine entsprechende Einordnung der Putzleiste insgesamt in eben diese Brandschutzklasse zur Folge hat.

Das Entflammungsrisiko ist auf ein Minimum reduziert, bei gleichzeitiger Beibehaltung der Dichtigkeit und Beschädigungsfreiheit am Putzende.

Dies ist von Bedeutung sowohl für den Auslieferungszustand, als auch für den eingebauten Zustand der Anputzleiste, z. B. wenn ungewünschter Weise ein Stück Armierungsmaterial von einer Außenseite des Gebäudes für eine Flamme zugänglich ist, und auch für die Einbauphase der Putzleiste, denn auch während der Einputzphase kann ein Brand entstehen. Dadurch, dass erfindungsgemäß das Verhalten des Armierungsmaterial-Abschnitts im Brandfall mindestens auf die Brandschutzklasse B2 "normal entflammbar" nach der DIN-Norm 4102-1 reduziert ist und durch die Reduktion des Enflammungsrisikos der Putzleiste insgesamt, wird dem Entstehen oder dem Ausbreiten eines Brandes im Auslieferungszustand, im eingebauten Zustand und auch während der Einbauphase, bei welcher der Armierungsmaterial-Abschnitt teilweise großflächig für eine Flamme zugänglich ist, wirksam entgegengewirkt.

Bei der zweiten Variante kann anstelle der Formulierung "Appretur oder Beschichtung aus einem nicht leicht entflammbaren Material" auch die synonyme Formulierung die Appretur oder Beschichtung fällt nicht in die Brandschutzklasse B3 "leicht entflammbar" nach der DIN-Norm 4102-1 verwendet werden.

Bei einer erfindungsgemäßen Putzleiste aus Kunststoff kann es sich um eine beliebige Putzleiste handeln, solange diese über einen netzartigen Armierungsmaterial-Abschnitt aus einem Glasgitter-, Glasseiden- oder Kunststoff-Gewebe oder aus einem Glasgitter-, Glasseiden- oder Kunststoff-Gelege verfügt, und solange dieser netzartige Armierungsmaterial-Abschnitt zum Einbetten in oder unter einer Putzschicht, insbesondere einer Putzschicht auf einer Wärmedämmung oder einer Gebäudewand vorgesehen oder bestimmt ist.

Insbesondere sind von der erfindungsgemäßen Putzleiste aus Kunststoff umfasst: Abschlussschienen, die auch als Abschlussleisten bezeichnet werden können, Putz-Eckleisten, die auch als Gewebe-Eckwinkel bezeichnet werden können, Anputzleisten zur Platzierung an einem Gebäude-Übergang zwischen einem ersten Bauteil eines Gebäudes, insbesondere eines Fenster- oder Türrahmen, einer Fensterbank, einem Balken, einer Metallverbindung oder einer Lisene, und einem zweiten Bauteil eines Gebäudes, insbesondere einer Wärmedämmung und/oder einer Putzschicht, sowie Tropfkanten-Putzleisten und Dehnfugen-Putzleisten.

Die erfindungsgemäße Appretur oder Beschichtung des Armierungsmaterial-Abschnitts umgibt das netzartige Armierungsmaterial wenigstens nach außen hin, also an der zur Außenseite des Gebäudes gerichteten Seite und umgibt oder umhüllt insbesondere den gesamten netzartigen Armierungsmaterial-Abschnitt.

Unter einer Appretur wird dabei erfindungsgemäß verstanden, wenn der Armierungsmaterial-Abschnitt in die flüssige Masse des Appretur-Materials eingetaucht, danach wieder aus dieser entnommen und getrocknet wird.

Die flüssige Masse des Appretur-Materials umfasst bei der ersten Variante ein Kunststoff-Grundmaterial, das von Haus aus in die Brandschutzklasse B3 "leicht entflammbar" nach der DIN-Norm 4102-1 fällt und das mit einem Flammschutzmittel versehen ist, sodass die Kombination aus Kunststoff-Grundmaterial und aus Flammschutzmittel aus der flüssigen Masse mindestens in die Brandschutzklasse B2 "normal entflammbar" nach der DIN-Norm 4102-1 fällt.

Bei der zweiten Variante umfasst die Appretur ein nicht leicht entflammbares oder nicht brennbares Material, das von Haus aus mindestens in die Brandschutzklasse B2 "normal entflammbar" nach der DIN-Norm 4102-1 fällt.

Unter einer Beschichtung des netzartigen Armierungsmaterial-Abschnitts wird erfindungsgemäß das Aufbringen der Beschichtung auf den netzartigen ArmierungsmaterialAbschnitt auf eine andere Weise als Eintauchen, Herausnehmen und anschließendem Trocknen verstanden, insbesondere das Aufbringen einer Beschichtung durch Aufsprühen, Aufstreichen, Aufpinseln oder Aufwalzen.

Bei der ersten Variante wird die Beschichtung aus einem Kunststoff-Grundmaterial, das von Haus aus in die Brandschutzklasse B3 "leicht entflammbar" nach der DIN-Norm 4102-1 fällt und dem Flammschutzmittel, sodass die Kombination aus Kunststoff-Grundmaterial und aus Flammschutzmittel mindestens in die Brandschutzklasse B2 "normal entflammbar" nach der DIN-Norm 4102-1 fällt, und bei der zweiten Variante, bei der die Beschichtung von Haus aus ein nicht leicht entflammbares oder nicht brennbares Material aufweist, das mindestens in die Brandschutzklasse B2 "normal entflammbar" nach der DIN-Norm 4102-1 fällt, direkt auf den netzartigen Armierungsmaterial-Abschnitt aufgebracht, insbesondere aufgesprüht, aufgestrichen, aufgepinselt oder aufgewalzt.

Bei der ersten Variante ist das Flammschutzmittel vorzugsweise in das Kunststoff-Grundmaterial der Appretur oder Beschichtung eingebracht und in diesem, insbesondere im Wesentlichen gleichmäßig verteilt.

Nach dem Aufbringen des Putzes befindet sich der Armierungsmaterial-Abschnitt normalerweise unter der Putzoberfläche, in den meisten Fällen ist er seinerseits mittels Spachtelmasse an dem Untergrund befestigt. Der Armierungsmaterial-Abschnitt verbessert die Haftung des Putzes am Untergrund und stellt die dauerhafte Rissfreiheit des Putzes sicher.

An dieser Stelle ist darauf hingewiesen, dass anstelle der erfindungsgemäß verwendeten Brandschutzklassen B1 "schwer entflammbar" und B2 "normal entflammbar" der DIN-Norm 4102-1 auch die entsprechenden Klassen zum Brandverhalten aus der Europäischen Norm EN13501-1 als Referenz herangezogen werden können.

Die Brandschutzklasse B1 nach der DIN-Norm 4102-1 entspricht dabei den folgenden Klassen der EN-Norm 13501-1:
B;C-s1,d0 B1
A2; B; C-s2, d0
A2; B; C-s3, d0
A2; B; C-s1, d1
A2; B; C-s1, d2
A2; B; C-s3, d2

Die Brandschutzklasse B2 "normal entflammbar" der DIN-Norm 4102-1 entspricht dabei den folgenden Klassen der EN-Norm 13501-1:
D-s1, d0
D-s2, d0
D-s3, d0
D-s1, d2
D-s2, d2
D-s3, d2
E
E-d2

Die Brandschutzklasse B1 "schwer entflammbar" bedeutet, dass die Entzündbarkeit bei einer Kanten- oder Flächenbeflammung mit kleiner Flamme auf das in DIN 4102-1 vorgegebene Maß beschränkt bleibt.

Die Brandschutzklasse B2 "normal entflammbar" bedeutet, dass der Brand nach dem Entfernen der Brandquelle von selbst erlischt.

Bezüglich der DIN-Norm 4102-1 ist die erfindungsgemäße Anputzleiste als Außenwandbekleidung im Sinne von 6.1.1b) anzusehen. Bei einer Prüfung, bei der modellhaft die aus einer Wandöffnung schlagenden Flammen dargestellt werden, und der sich daraus ergebenden Beanspruchung, darf sich die Brandausbreitung nicht wesentlich außerhalb des Primärbrandbereichs erstrecken.

Gemäß 6.1.2.1 der DIN-Norm 4102-1 erfüllen erfindungsgemäße Anputzleisten, die als Baustoffe, ausgenommen Bodenbeläge, anzusehen sind, die Voraussetzung für die Einreihung in die Baustoffklasse B1, wenn sie die Brandschachtprüfung bestehen und die Anforderungen an die Baustoffklasse B2 erfüllen.

Gemäß 6.1.2.2 der DIN-Norm 4102-1 gilt die Brandschachtprüfung dann als bestanden, wenn bei einer Prüfung nach 6.1.3.1
a) der Mittelwert der Restlängen (nach 9.1 von DIN 4102-16: 1998-05) jedes Probekörpers mindestens 15 cm beträgt und dabei keine Probe eine Restlänge von 0 cm aufweist,
b) bei keinem Versuch die mittlere Rauchgastemperatur 200°C überschreitet,
c) die Proben nur soweit nachbrennen, mit Flamme nachglimmen oder nachschwelen, dass die Anforderung an die Restlänge erfüllt werden.

Bezüglich weiterer Einzelheiten zur Prüfung auf Baustoffklasse B1 wird auf 6.1.3 und 6.1.4 der DIN-Norm 4102-1 verwiesen.

Erfindungsgemäße Anputzleisten fallen in die Baustoffklasse B2, wenn unter einer Beanspruchung durch eine kleine, definierte Flamme (Streichholzflamme) die Entzündbarkeit und die Flammenausbreitung innerhalb einer bestimmten Zeit begrenzt ist, siehe 6.2.1 der DIN-Norm 4102-1.

Gemäß einer ersten erfindungsgemäßen Ausführungsform ist die Putzleiste als Abschlussschiene für eine Bauwerks-Wärmedämmung oder eine Bauwerks-Schalldämmung ausgebildet ist und weist weiterhin Folgendes auf:
eine Winkelschiene, deren erster Schenkel zur Befestigung an dem Bauwerk und deren zweiter Schenkel zur Anlage gegen eine Abschluss-Stirnseite der Dämmung vorgesehen ist; und
eine Außenleiste, die am Endbereich des zweiten Schenkels der Winkelschiene befestigt ist und einen Außenschenkel zur Anlage an der Außenseite der Dämmung aufweist,
wobei die Winkelschiene und die Außenleiste als gemeinsames Extrusion-steil oder als separate Extrusionsteile ausgebildet sind; und
wobei der in den Putz einzubettende Armierungsmaterial-Abschnitt an dem Außenschenkel vorgesehen ist.

Die Außenleiste kann an die Winkelschiene angeklebt oder auf die Winkelschiene aufgesteckt sein. Beide Verbindungsarten lassen sich z. B. an der Baustelle problemlos durchführen und ergeben eine dauerhafte, auch unter widrigen Witterungsbedingungen standhaltende Verbindung.

Die Außenleiste kann einen Abschluss-stirnseitigen Schenkel aufweisen, der zur Anlage gegen eine Abschluss-Stirnseite der Dämmung vorgesehen ist. Mit einem solchen Abschluss-stirnseitigen Schenkel kann die Außenleiste an der Dämmung einfach und positionsgenau angebracht werden.

Die Außenleiste kann über einen weiteren Schenkel verfügen, der eine Tropfnase für Wasser bildet. Dieser weitere Schenkel kann beispielsweise in der Einbausituation am unteren Ende der Wärmedämmung nach unten vorragen und den Anteil an Wasser, der von der Außenseite in Richtung Wärmedämmung und in Richtung Bauwerk gelangt, reduzieren. Dies hält die Winkelschiene trockener und verhindert auch, in dem Fall, dass die Außenleiste an die Winkelschiene angeklebt ist, dass zu viel Wasser zu dem Klebestreifen gelangt.

Die Winkelschiene und die Außenleiste können mittels eines Klebestreifens, insbesondere mittels eines zwischen dem zweiten Schenkel der Winkelschiene und dem Abschluss-stirnseitigen Schenkel der Außenleiste vorgesehenen Klebestreifens miteinander verbunden sein. Dieser Klebestreifen, der auch eine Menge von aufgebrachtem Kleber umfasst, verbindet die Winkelschiene und die Außenleiste zuverlässig und dauerhaft, und stellt eine gute Abdichtung dazwischen bereit.

Zwischen dem Außenschenkel und dem Abschluss-stirnseitigen Schenkel der Außenleiste kann ein flexibler Übergangsbereich vorgesehen sein. Dieser kann eine Positionsänderung zwischen dem Außenschenkel und dem Abschluss-stirnseitigen Schenkel in einem gewissen Winkelbereich erlauben, so dass die erfindungsgemäße Abschlussschiene für unterschiedliche Einbausituationen eingesetzt werden kann.

Der Übergangsbereich kann einen Einsteckbereich in Querrichtung für einen Steckverbinder aufweisen. Somit kann ein Steckverbinder in Querrichtung in den Übergangsbereich eingesteckt, und die Abschlussschiene kann mit einer in Querrichtung daneben angeordneten Abschlussschiene verbunden und justiert werden. Bei der daneben angeordneten Abschlussschiene ist dann vorzugsweise ebenfalls ein Einsteckbereich in Querrichtung vorgesehen, in den der Steckverbinder eingesteckt werden kann. So kann eine Fixierung der beiden nebeneinander angeordneten Abschlussschienen gewährleistet werden.

Der zweite Schenkel der Winkelschiene kann einen insbesondere in deren äußerem Endbereich angeordneten stufenförmigen Verlauf ausbilden. Insbesondere kann der äußere Endbereich auf einem Höhenniveau unterhalb des Höhenniveaus des restlichen Bereichs des zweiten Schenkels der Winkelschiene liegen. Auf dem äußeren Endbereich des zweiten Schenkels wird häufig die Außenleiste angeklebt oder aufgesteckt. Somit kann erreicht werden, dass die Oberseite des zweiten Schenkels der Winkelschiene und die Oberseite des Abschluss-stirnseitigen Schenkels der Außenleiste auf dem gleichen Höhenniveau liegen, was einen günstigen Anschluss an die darüber angeordnete Wärmedämmung ermöglicht.

Gemäß einer zweiten erfindungsgemäßen Ausführungsform ist die Putzleiste als PutzEckleiste zur Anordnung an einer vertikalen oder einer horizontalen Bauwerksecke, insbesondere einer mit Wärmedämmung versehenen Bauwerksecke, ausgebildet und weist weiterhin Folgendes auf:
einen ersten Schenkel zur Anlage an dem Bauwerk an der ersten Seite der Bauwerksecke; und
einen zweiten Schenkel zur Anlage an dem Bauwerk an der zweiten Seite der Bauwerksecke,
wobei der erste und der zweite Schenkel als gemeinsames Extrusionsteil oder als separate Extrusionsteile ausgebildet sind, und
wobei der in den Putz einzubettende Armierungsmaterial-Abschnitt an wenigstens einem des ersten oder des zweiten Schenkels vorgesehen ist.

Von wenigstens einem der Schenkel kann ein Anputzbereich gebildet sein. Dadurch wird das Einputzen der Putz-Eckleiste erleichtert.

Ein Übergangsbereich kann zwischen dem ersten und dem zweiten Schenkel vorgesehen sein. Dieser kann eine Positionsänderung zwischen den beiden Schenkel in einem gewissen Winkelbereich erlauben, so dass die erfindungsgemäße Putz-Eckleiste für unterschiedliche Einbausituationen eingesetzt werden kann.

Der Übergangsbereich kann mindestens an der dem Anputzbereich zugewandten Seite mit einer rinnenartigen Profilierung versehen sein. Durch eine solche Rinnenprofilierung wird die Oberfläche des Schenkels, mit der der Putz eine Bindung eingeht, vergrößert, und somit die Anhaftung verbessert.

Der Übergangsbereich kann einen Einsteckbereich in Querrichtung für einen Steckverbinder aufweisen. Somit kann ein Steckverbinder in Querrichtung in den Übergangsbereich eingesteckt, und die Putz-Eckleiste kann mit einer daneben, oder darüber/darunter angeordneten Putz-Eckleiste verbunden werden. Bei der daneben angeordneten Putz-Eckleiste ist dann vorzugsweise ebenfalls ein Einsteckbereich in Querrichtung vorgesehen, in den der Steckverbinder eingesteckt werden kann. So kann eine Fixierung der beiden nebeneinander angeordneten Putz-Eckleisten gewährleistet werden.

Gemäß einer weiteren Ausführungsform der erfindungsgemäßen Putz-Eckleiste ist ein insbesondere flexibler Übergangsbereich zwischen dem ersten und dem zweiten Schenkel vorgesehen. Dieser kann eine Positionsänderung zwischen den beiden Schenkel in einem gewissen Winkelbereich erlauben, so dass die erfindungsgemäße Putz-Eckleiste für unterschiedliche Einbausituationen eingesetzt werden kann.

Gemäß einer dritten erfindungsgemäßen Ausführungsform ist die Putzleiste als Anputzleiste zur Platzierung an einem Übergang zwischen einem ersten Bauteil eines Gebäudes, insbesondere einem Fenster- oder Türrahmen, einer Fensterbank, einem Balken, einer Metallverbindung oder einer Lisene, und einem zweiten Bauteil eines Gebäudes, insbesondere einer Wärmedämmung und/oder einer Putzschicht, ausgebildet und weist weiterhin Folgendes auf:
einen Festlegungsbereich, mit dem die Anputzleiste insbesondere an wenigstens einem Bauteil des Übergangs befestigbar ist; und
einen Anputzbereich, der zum Einputzen in die Putzschicht und/oder zur festen Verbindung mit der Wärmedämmung bestimmt ist;
wobei der Festlegungsbereich und der Anputzbereich als ein gemeinsames Extrusionsteil oder als separate Extrusionsteile ausgebildet sind; und
wobei der in den Putz einzubettende Armierungsmaterial-Abschnitt an dem Anputzbereich vorgesehen ist und eine Appretur oder Beschichtung aus einem nicht leicht entflammbaren oder nicht brennbaren Material aufweist, das mindestens in die Brandschutzklasse B2 "normal entflammbar" nach der DIN-Norm 4102-1, insbesondere in die Brandschutzklasse B2 "normal entflammbar" nach der DIN-Norm 4102-1 oder in die Brandschutzklasse B1 "schwer entflammbar" nach der DIN-Norm 4102-1 oder in die Brandschutzklasse A2 "nicht brennbar" nach der DIN-Norm 4102-1 fällt.

Der Festlegungsbereich und der Anputzbereich können einstückig ausgebildet sein. Eine solche Anputzleiste dichtet den Gebäude-Übergang zuverlässig ab und ist verhältnismäßig einfach aufgebaut.

Der Festlegungsbereich kann über einen Klebestreifen zur Befestigung an dem ersten Gebäudebestandteil verfügen. Durch einen solchen Klebestreifen wird die Anputzleiste mit ihrem Festlegungsbereich zuverlässig mit dem Gebäudebestandteil verbunden.

Der Begriff "Klebestreifen" umfasst auch eine streifenförmig aufgebrachte Klebstoffmenge. Die Ausführung kann so sein, dass der Klebestreifen, welcher auf einer Seite an die restliche Anputzleiste anschließt und auf der anderen Seite an dem ersten Gebäudebauteil anklebbar ist, schon als solches den Festlegungsbereich darstellt. Es wird jedoch betont, dass es alternative Arten der Ausbildung des Festlegungsbereiches gibt, insbesondere Anschrauben der Anputzleiste an einem der beiden Gebäudeteile oder Einklemmen in einen Spalt zwischen dem ersten Bauteil des Gebäudes und der Wärmedämmung oder Fixieren oder Befestigen an der Dämmung.

Der Festlegungsbereich und der Anputzbereich können derart getrennt voneinander ausgebildet sein, dass - gegebenenfalls nach Abtrennen einer streifenförmige Schutzlasche - mittels einer Führungsverbindung eine Relativbewegung zwischen Festlegungsbereich und Anputzbereich ermöglicht wird. In diesem Fall ist die Anputzleiste zweiteilig ausgebildet, wobei ein Teil von dem Festlegungsbereich und der andere Teil von dem Anputzbereich gebildet wird. Durch eine derartige Relativbeweglichkeit zwischen Festlegungs- und Anputzbereich können Materialbewegungen, beispielsweise infolge von Temperaturschwankungen oder Abschwindungen zwischen dem fest mit dem ersten Gebäude-Bauteil verbundenen Festlegungsbereich und dem fest mit der Putzschicht verbundenen Anputzbereich einfach und zuverlässig ausgeglichen werden, indem eine Relativbewegung des Anputzbereichs zu dem Festlegungsbereich ermöglicht wird. Gleichzeitig wird die Abdichtungsfunktion der Anputzleiste beibehalten, ohne dass der Putzanschluss oder der Putz Schaden nimmt.

Der Festlegungsbereich und der Anputzbereich können über einen flexiblen Materialabschnitt miteinander verbunden sein, der eine Relativbewegung zwischen Festlegungsbereich und Anputzbereich erlaubt. Auch bei dieser Ausführungsform kann die Anputzleiste Materialbewegungen, beispielsweise infolge von Temperaturschwankungen zwischen dem ersten und dem zweiten Gebäude-Bauteil ausgleichen, und zwar durch eine Bewegung, beispielsweise eine Dehnung des flexiblen Materialabschnitts. Gleichzeitig wird die Abdichtungsfunktion der Anputzleiste beibehalten, ohne dass der Putz Schaden nimmt.

Es kann ein Expansionsstreifen mit verzögerter Expansion vorgesehen sein, der so ausgebildet ist, dass er - gegebenenfalls nach Lösen eines Einsperrbereichs - sich in Richtung auf eines der beiden Gebäude-Bauteile hin ausdehnt und daran anlegt, um so eine Abdichtung zwischen beiden Bauteilen zu gewährleisten.

Bei einer weiteren Ausführungsform fällt das Glasgitter- oder Glasseiden-Gewebe oder das Glasgitter- oder Glasseiden-Gelege des Armierungsmaterial-Abschnitts in die Brandschutzklasse A1 oder A2 "nicht brennbar" nach der DIN-Norm 4102-1, bzw. fällt das Kunststoff-Gewebe oder Kunststoff-Gelege des Armierungsmaterial-Abschnitts in die Brandschutzklasse B1 "schwer entflammbar" oder in die Brandschutzklasse B2 "normal entflammbar" nach der DIN-Norm 4102-1. Die Kombination aus dem ArmierungsmaterialAbschnitt und aus der Appretur oder der Beschichtung gemäß der ersten oder zweiten Variante des Armierungsmaterial-Abschnitts fällt somit mindestens in die Brandschutzklasse B2 "normal entflammbar" nach der DIN-Norm 4102-1, insbesondere in die Brandschutzklasse B2 "normal entflammbar" nach der DIN-Norm 4102-1 oder in die Brandschutzklasse B1 "schwer entflammbar" nach der DIN-Norm 4102-1 oder in die Brandschutzklasse A2 "nicht brennbar" nach der DIN-Norm 4102-1.

Bei einer Ausführungsform der ersten Variante, bei welcher der ArmierungsmaterialAbschnitt eine Appretur oder Beschichtung aus einem Kunststoff-Grundmaterial aufweist, das in die Brandschutzklasse B3 "leicht entflammbar" nach der DIN-Norm 4102-1 fällt, und bei welcher das Kunststoff-Grundmaterial mit einem Flammschutzmittel versehen ist, und die für alle Leistentypen anwendbar ist, soll als Flammschutzmittel insbesondere ein umweltfreundliches Flammschutzmittel verwendet werden.

Gemäß der Erfindung bei der ersten Variante, bei welcher der ArmierungsmaterialAbschnitt eine Appretur oder Beschichtung aus einem Kunststoff-Grundmaterial aufweist, das in die Brandschutzklasse B3 "leicht entflammbar" nach der DIN-Norm 4102-1 fällt, und bei welcher das Kunststoff-Grundmaterial mit einem Flammschutzmittel versehen ist, und die für alle Leistentypen anwendbar ist, weist das Kunststoff-Grundmaterial, das in die Brandschutzklasse B3 "leicht entflammbar" nach der DIN-Norm 4102-1 fällt, eines der Materialien PE (Polyethylen), PET (Polyethylenterephthalat) oder PS (Polystyrol) auf.

Erfindungsgemäß bei der ersten Variante, bei welcher der ArmierungsmaterialAbschnitt eine Appretur oder Beschichtung aus einem Kunststoff-Grundmaterial aufweist, das in die Brandschutzklasse B3 "leicht entflammbar" nach der DIN-Norm 4102-1 fällt, und bei welcher das Kunststoff-Grundmaterial mit einem Flammschutzmittel versehen ist, und die für alle Leistentypen anwendbar ist, ist das Flammschutzmittel als ein halogeniertes Flammschutzmittel, ein Stickstoff-basiertes Flammschutzmittel, ein Organophosphor-Flammschutzmittel, oder ein anorganisches Flammschutzmittel ausgebildet und/oder als additives Flammschutzmittel ausgebildet, das als Zusatzstoff in das Grundmaterial der Appretur oder Beschichtung des Armierungsmaterial-Abschnitts eingebracht.

Bei einer weiteren Ausführungsform der ersten Variante, bei welcher der Armierungsmaterial-Abschnitt eine Appretur oder Beschichtung aus einem Kunststoff-Grundmaterial aufweist, das in die Brandschutzklasse B3 "leicht entflammbar" nach der DIN-Norm 4102-1 fällt, und bei welcher das Kunststoff-Grundmaterial mit einem Flammschutzmittel versehen ist, und die für alle Leistentypen anwendbar ist, ist das Flammschutzmittel als halogenisiertes Flammschutzmittel ausgebildet, das aus der Gruppe von TCPP, TDCP, TBBA, TBBPA, Chlorparaffine und Polyolefine ausgewählt ist; oder das Flammschutzmittel ist als nicht halogenisiertes Flammschutzmittel ausgebildet, das aus der Gruppe von RDP, BDP, Aluminiumhydroxid, Magnesiumhydroxid und Trialkylphospate ausgewählt ist; oder das Flammschutzmittel in Form von Phosphoramidaten ausgebildet; oder das Flammschutzmittel als Polymer-FR, als HBCD oder als DOPO (9,10-Dihydro-10-oxaphosphaphenatrenoxoid) ausgebildet.

Erfindungsgemäß bei der zweiten Variante, bei welcher der Armierungsmaterial-Abschnitt eine Appretur oder Beschichtung aus einem nicht leicht entflammbaren oder nicht brennbaren Material aufweist, das mindestens in die Brandschutzklasse B2 "normal entflammbar" nach der DIN-Norm 4102-1 fällt, und die für alle Leistentypen anwendbar ist, weist die Appretur oder Beschichtung aus einem nicht leicht entflammbaren Material wenigstens eines der folgenden Materialien auf:
Latex, ein Acrylat, insbesondere ein Reinacrylat, PVDC (Polyvinylidenchlorid), PTFE (Polytetrafluorethylen, Handelsname Teflon), PFEP (Perfluor(ethylen-propylen), PCTFE (Polychlortrifluorethylen), PVC (Polyvinylchlorid).
Latex ist dabei im Allgemeinen eine Polymerdispersion, also ein Gemisch aus Kunststoffpartikeln und einer wasserartigen Flüssigkeit.

Die Putzleiste kann in einem Bauwerk eingesetzt werden, insbesondere eine Gebäude-Außenwand, mit einer Bauwerks-Wärmedämmung oder Bauwerks-Schalldämmung und mit einer daran angeordneten erfindungsgemäßen Abschlussschiene,
wobei der erste Schenkel der Winkelschiene zur Befestigung an dem Bauwerk, insbesondere der Gebäude-Außenwand anliegt und der zweite Schenkel der Winkelschiene gegen eine Abschluss-Stirnseite der Dämmung anliegt; und
wobei die Außenleiste am Endbereich des zweiten Schenkels der Winkelschiene befestigt ist und mit ihrem Außenschenkel an der Außenseite der Dämmung aufliegt,
wobei der in den Putz einzubettende Armierungsmaterial-Abschnitt an dem Außenschenkel vorgesehen und insbesondere wenigstens teilweise eingeputzt ist.

Die Putzleiste kann auch in einer vertikalen oder horizontalen Bauwerksecke eingesetzt werden, die insbesondere mit einer Wärmedämmung versehen ist, und eine daran angeordnete erfindungsgemäße Putz-Eckleiste aufweist:
wobei der erste Schenkel der Putz-Eckleiste an dem Bauwerk an der ersten Seite der Bauwerksecke anliegt;
wobei der zweite Schenkel der Putz-Eckleiste an dem Bauwerk an der zweiten Seite der Bauwerksecke anliegt; und
wobei der in den Putz einzubettende Armierungsmaterial-Abschnitt an wenigstens einem des ersten oder des zweiten Schenkels vorgesehen und insbesondere wenigstens teilweise eingeputzt ist.

Die Putzleiste kann auch eingesetzt werden in einem Gebäude-Übergang zwischen einem ersten Bauteil eines Gebäudes, insbesondere einem Fenster- oder Türrahmen, einer Fensterbank, einem Balken, einer Metallverbindung oder einer Lisene, und einem zweiten Bauteil eines Gebäudes, insbesondere einer Wärmedämmung und/oder einer Putzschicht, mit einer daran angeordneten erfindungsgemäßen Anputzleiste,
deren Festlegungsbereich insbesondere an wenigstens einem Bauteil des Übergangs befestigt ist; und
deren Anputzbereich und deren Armierungsmaterial-Abschnitt wenigstens teilweise in die Putzschicht eingeputzt sind.

Für dieses Bauwerk, insbesondere Gebäude-Außenwand, für diese Bauwerksecke und für diesen Gebäude-Übergang gelten die hier genannten Ausführungsformen und Vorteile, die hier nicht noch einmal wiederholt werden. Das Entflammungsrisiko ist auf ein Minimum reduziert, bei gleichzeitiger Beibehaltung der Dichtigkeit und Beschädigungsfreiheit am Putzende.

Die Erfindung ist nachfolgend anhand von Ausführungsbeispielen mit Bezug auf die beiliegenden Figuren näher erläutert.
Fig. 1 zeigt eine Seitenansicht einer ersten Anputzleiste gemäß einem ersten Ausführungsbeispiel der Erfindung;
Fig. 2 zeigt eine Seitenansicht einer zweiten Anputzleiste gemäß einem zweiten Ausführungsbeispiel der Erfindung;
Fig. 3 zeigt eine Seitenansicht einer Abschlussschiene gemäß einem dritten Ausführungsbeispiel der Erfindung; und
Fig. 4 zeigt eine Seitenansicht einer Putz-Eckleiste gemäß einem vierten Ausführungsbeispiel der Erfindung.

Die erste Anputzleiste 2, die zweite Anputzleiste 26, die Abschlussschiene 68 und die Putz-Eckleiste 96 sind nachfolgend stellvertretend für beliebige Anputzleisten, Abschlussschienen und Putz-Eckleisten beschrieben, bei denen ein netzartiger ArmierungsmaterialAbschnitt, insbesondere aus Glasgitter-, Glasseiden- oder Kunststoff-Gewebe oder aus Glasgitter-, Glasseiden- oder Kunststoff-Gelege, zum Einbetten in oder unter einer Putzschicht, insbesondere einer Putzschicht auf einer Wärmedämmung einer Gebäudewand, befestigt ist, und bei denen dieser Armierungsmaterial-Abschnitt eine Appretur oder Beschichtung gemäß einer der nachfolgend beschriebenen ersten oder zweiten Variante umfasst. Die Extrusionsteile sind günstig herstellbar und zeichnen sich durch einen über ihre gesamte Länge gleichbleibenden Profilquerschnitt aus.

In den nachfolgenden Ausführungsbeispielen sind als Putzleisten aus Kunststoff exemplarisch Anputzleisten (Figuren 1 und 2), eine Abschlussschiene (Figur 3) und eine PutzEckleiste (Figur 4) gezeigt und beschrieben, bei denen ein Armierungsmaterial-Abschnitt an der entsprechenden Putzleiste, insbesondere an einem Grundkörper davon, befestigt ist.

An dieser Stelle ist jedoch darauf hingewiesen, dass die Erfindung nicht auf diese exemplarisch gezeigten Putzleisten aus Kunststoff beschränkt ist, sondern dass auch andere Leistentypen, wie z. B. eine Tropfkanten-Putzleiste oder Dehnfugen-Putzleiste von der vorliegenden Erfindung erfasst sind, solange dies Leisten nur über einen ArmierungsmaterialAbschnitt mit einer Appretur oder Beschichtung gemäß den Patentansprüchen verfügen.

Fig. 1 und 2 zeigen die Anputzleisten 2 und 26 jeweils im Auslieferungszustand, bei dem die streifenförmige Schutzlasche noch nicht abgetrennt worden ist.

Die in Fig. 1 exemplarisch dargestellte erste Anputzleiste 2 umfasst einen Festlegungsbereich 4 und einen Anputzbereich 10 mit einem Armierungsmaterialabschnitt 18 und eine streifenförmige Schutzlasche 22.

Der Festlegungsbereich 4 und der Anputzbereich 10 sind integral miteinander ausgebildet, so dass die vorliegende Anputzleiste 2 auch als einstückige Anputzleiste 2 bezeichnet werden kann.

Die streifenförmige Schutzlasche 22 ist mittels einer Abbrech-Materialbrücke 24 mit einer Putzendseite 14 des Anputzbereichs 10 verbunden. Die streifenförmige Schutzlasche 22 verfügt noch über einen Abstandssteg, der im Montagezustand der Anputzleiste 2 an der Außenseite eines ersten Gebäude-Bauteils anliegen kann.

Der Festlegungsbereich 4, der Anputzbereich 10 und die streifenförmige Schutzlasche 22 sind gemeinsam im Wege der Extrusion aus einem Material hergestellt worden.

Der Festlegungsbereich 4 wird vorliegend von einer in Fig. 1 waagrecht verlaufenden Basiswand 6 und einem daran fixierten Klebestreifen 8 gebildet, der zur Befestigung an einem ersten Gebäude-Bauteil, beispielsweise einem Fenster- oder Türrahmen, bestimmt ist. Das erste Gebäude-Bauteil, an dem der Klebestreifen 8 anliegt, kann auch als Fensterbank, als Balken, als Metallverbindung, oder als Lisene ausgebildet sein.

Der Anputzbereich 12 wird von der Außenseite des Wegragschenkels 12, von der von dem Fenster- oder Türrahmen weggerichteten Putzendseite 14 und von dem Armierungsmaterialabschnitt 18 gebildet.

An der Unterseite hat die erste Anputzleiste 2 einen gestuften Verlauf, die Unterseite der Putzendseite 14 liegt, bezogen auf die Einbausituation, näher an dem Fenster-/Türrahmen als die Unterseite der Basiswand 6.

Der Armierungsmaterialabschnitt 18 ist vorliegend mit dem Wegragschenkel 12 mittels einer Verbindung, die vorliegend exemplarisch als Ultraschallverschweißung 20 dargestellt ist, verbunden.

Die von dem Fenster- oder Türrahmen weggerichtete Putzendseite 14 und die von der Wärmedämmung in Richtung zu der gegenüberliegenden Fenster- oder Türrahmenseite gerichtete Oberfläche des Wegragschenkels 12 sind mit einer Rinnenprofilierung 16 zur Verbesserung der Anhaftung des Putzes versehen.

Auf der Baustelle wird zunächst die Anputzleiste 2 auf die entsprechende, durch die Maße der Fenster- oder Türöffnung vorgegebene Länge abgeschnitten und danach am Übergang zwischen Fenster-/Türrahmen und Wärmedämmung angebracht, indem die Anputzleiste 2 mit ihrem Festlegungsbereich 4 in den Spalt zwischen Fenster- oder Türrahmen und Wärmedämmung eingeschoben wird, sodass die Anputzleiste 2 mit der Oberseite ihrer Basiswand 6 an der spaltseitigen Stirnseite der Wärmedämmung anliegt, mit der Rückseite ihres Wegragschenkels 12 auf der Außenseite der Wärmedämmung aufliegt und mit dem Klebestreifen 8 an der Oberfläche des Fenster- oder Türrahmens angeklebt wird.

Nach Überspannen des Fensters mit Fensterrahmen oder der Tür mit Türrahmens mit einer Folie, die an der streifenförmigen Schutzlasche 22 befestigt, insbesondere angeklebt wird, erfolgt das Verputzen. Dabei wird, ggf. nach vorherigem Aufbringen einer Spachtelmasse hinter dem Armierungsmaterialabschnitt 18 eine den Armierungsmaterialabschnitt 18 und den Anputzbereich 10 bis zu einer Putzabzugskante einbettende Putzschicht aufgebracht, die im Wesentlichen durch das Ende der Putzendseite 14 gebildet wird, an die sich die streifenförmige Schutzlasche 22 anschließt. Die streifenförmige Schutzlasche 22 wird nach erfolgtem Einputzen abgebrochen und entfernt.

Der Klebestreifen 8 kann eine gewisse Ausdehn- und Schrumpffähigkeit haben, um Abstandsänderungen zwischen der Unterseite der Basiswand 6 und der Oberfläche des Fenster- oder Türrahmens in gewissen Grenzen auszugleichen, was eine gute Abdichtung bei sich ändernden Bedingungen gewährleistet.

Alternativ zum Vorsehen eines Klebestreifens 8 kann das Element 8 auch als Expansionsstreifen mit einer gewissen Ausdehn- und Schrumpffähigkeit ausgebildet sein, ohne dass an seiner dem Fenster- oder Türrahmen zugewandten Seite eine Klebung erfolgen muss. In diesem Falle erfolgt ein Einsetzen und quasi ein Verspannen in dem Spalt oder ein Befestigen an der Dämmung. Dadurch können ebenfalls Abstandsänderungen zwischen der Unterseite der Basiswand 6 und der Oberfläche des Fenster- oder Türrahmens in gewissen Grenzen ausgeglichen werden, was eine gute Abdichtung bei sich ändernden Bedingungen gewährleistet.

Die in Fig. 2 exemplarisch dargestellte zweite Anputzleiste 26 verfügt wie die erste Anputzleiste 2 über einen Festlegungsbereich 28, der mit einem Abschnitt an einem ersten Gebäude-Bauteil, insbesondere einem Fenster- oder Türrahmen befestigbar ist, über einen Anputzbereich 40, der vorliegend als verschiebbarer Vorderbereich 40 ausgebildet ist, an dem ein Armierungsmaterialabschnitt 64 befestigt ist und der zusammen mit dem Armierungsmaterialabschnitt 64 zum Einbetten in eine Putzschicht bestimmt ist, sowie über eine streifenförmige Schutzlasche 26.

Bei der streifenförmigen Schutzlasche 60 ist nun die auf der Außenseite aufgebrachte Klebeschicht erkennbar, sie ist über eine Abbrech-Materialbrücke 62 sowohl mit dem Festlegungsbereich 28 als auch mit dem Anputzbereich 40 verbunden, ansonsten stimmt sie mit der streifenförmigen Schutzlasche 22 aus Fig. 1 überein und wird im Folgenden nicht noch einmal erläutert.

Anders als die einteilig ausgebildete erste Anputzleiste 2 ist die zweite Anputzleiste 26 nun zweiteilig ausgebildet, mit einem Festlegungsbereich 28 und einem dazu verschiebbaren Anputzbereich 40.

Der Festlegungsbereich 28 umfasst eine Basiswand 30 mit einem an deren Unterseite angebrachten Klebestreifen 32, der mit seiner Unterseite im montierten Zustand der Anputzleiste 26 an dem Fenster- oder Türrahmen dichtend anliegt und gegebenenfalls damit verklebt ist.

Falls es sich um einen Expansionsstreifen 32 aus einem flexiblen Material handelt, so kann dieser zusammengedrückt werden und sich wieder ausdehnen, um so Abstandsänderungen zwischen der Unterseite der Basiswand 30 und der Oberfläche des Fenster- oder Türrahmens in gewissen Grenzen ausgleichen zu können.

Am rechten außenseitigen Ende der Basiswand 38 erstreckt sich eine Schutzlippe 34 nach unten. Diese Schutzlippe kann aus einem weicheren flexiblen Kunststoffmaterial ausgebildet sein und somit eine gewisse Flexibilität aufweisen. Eine solche flexible Schutzlippe 34 legt sich im eingebauten Zustand der zweiten Anputzleiste 26 an die Oberfläche des Fenster- oder Türrahmens an, und zwar an einer Position außerhalb des Klebestreifens 32 und verhindert somit zuverlässig, dass Feuchtigkeit zu dem Klebestreifen 32 gelangen kann. Die Schutzlippe 34 kann insbesondere zusammen mit der Basiswand 30 und dem nachfolgend noch näher erläuterten Führungsfortsatz 36, mit dem Anputzbereich 40 und der streifenförmigen Schutzlasche 60 koextrudiert werden.

Ein Führungsfortsatz 36 ragt nach oben hin von der Basiswand 30 weg und ist integral mit dieser ausgebildet. Dieser Führungsfortsatz 36 umfasst einen zuoberst angeordneten verbreiterten Endkopf 38, einen darunterliegenden Fortsatz-Wandbereich geringerer Wandstärke und einen die Verbindung mit der Basiswand 30 bildenden Fortsatz-Wandbereich von weiter verringerter Wandstärke.

Der verschiebbare Anputzbereich 40 gliedert sich in einen zuoberst angeordneten Wegragschenkel 36, einen dahinter ansetzenden Aufnahmeraum 42 mit innen gelegener Wärmedämmungs-Anlageseite 48 und äußerer Putzseite 54, wobei der Wegragschenkel 46 eine innere Putzseite 50 und eine äußere Putzseite 54 aufweist, und in eine am unteren äußeren Ende des Aufnahmeraums 42 ansetzende und nach außen verlaufende Putzendseite 56.

Der Aufnahmeraum 42 ist so bemessen, dass das vordere Ende des Endkopfs 38 bei vollständig in dem Aufnahmeraum 42 gelegenem Führungsfortsatz 36 und demgemäß bei Anlage der hinteren Endfläche der Seitenwände des Aufnahmeraums 42 an der Vorderseite der Basiswand 30 in geringem Abstand zur oberen Wand des Aufnahmeraums 42 positioniert ist. An dem unteren Ende der Innenseiten des Aufnahmeraums 42 setzen einander gegenüberliegende Führungsvorsprünge 44 an und erstrecken sich so weit innen, bezogen auf die Symmetrieachse des Aufnahmeraums 42, dass sie den Führungsfortsatz 36 dazwischen aufnehmen und führen. In der gezeigten Position des Führungsfortsatzes 36 greifen die Führungsvorsprünge 44 in den untersten Bereich des Führungsfortsatzes 36 mit verringerter Wandstärke ein und halten diesen Führungsfortsatz 36 und somit den gesamten Festlegungsbereich 36 bezüglich dem verschiebbaren Anputzbereich 40 in der minimalen Verschiebeposition. Die Führungsvorsprünge 44 können dabei aus einem gegenüber dem Material des verschiebbaren Anputzbereichs 40 weicherem Kunststoffmaterial bestehen.

Wenn man sich vorstellt, dass die Abbrech-Materialbrücke bzw. die AbbrechMaterialbrücken 62 des Festlegungsbereichs 28 und des verschiebbaren Anputzbereichs 40 zu der streifenförmigen Schutzlasche 60 durchtrennt werden, kann der Anputzbereich 40 gegenüber dem Festlegungsbereich 28 verschoben werden, und zwar bis zu einer maximalen Verschiebeposition, bei der die Führungsvorsprünge 44 an den Endkopf 38 anschlagen. Dadurch können Bewegungen zwischen Wärmedämmung/Putzschicht und Fenster-/Türrahmen auf besonders vorteilhafte Weise kompensiert werden.

Von einem Mittenbereich der oberen Wand des Aufnahmeraums 42 erstreckt sich der obere Wegragschenkel 46 nach oben. Die innere Putzseite 50 und die äußere Putzseite 52 des Wegragschenkels 46, die äußere Putzseite 54 der äußeren Wand des Aufnahmeraums 42 und die Putzendseite 56 sind mit einer Rinnenprofilierung 58 versehen, um die Oberfläche, an welcher der Putz anhaftet, zu vergrößern, und somit eine bessere Verbindung mit dem Putz zu schaffen. Diese Rinnenprofilierung 58 kann sich, wie in Fig. 2 ersichtlich, auch über die vordere Wand des Aufnahmeraums 42 erstrecken.

An der äußeren Putzseite 52 des Wegragschenkels 46 ist ein in Fig. 2 sich nach vorne erstreckender Armierungsmaterialabschnitt 64 befestigt, und zwar mittels einer hier beispielhaft gezeigten Ultraschallverschweißung 66.

Bei der Montage der zweiten Anputzleiste 26 muss kein Spalt zwischen Wärmedämmung und Fenster-/Türrahmen vorhanden sein. Auf der Baustelle wird zunächst die Anputzleiste 26 auf die entsprechende, durch die Maße der Fenster- oder Türöffnung vorgegebene Länge abgeschnitten und danach am Übergang zwischen Fenster-/Türrahmen und Wärmedämmung angebracht, indem sie mit der Wärmedämmungs-Anlageseite 48 an die Wärmedämmung angelegt und mit dem Klebestreifen 32 an den Fenster-/Türrahmen angelegt und verklebt. Danach wird die Schutzfolie über den Fenster- oder Türrahmen gespannt und an der Klebeschicht der streifenförmigen Schutzlasche 60 fixiert. Dann erfolgt das Einputzen des Anputzbereichs 40, gegebenenfalls nach zuvor erfolgtem Anbringen von Spachtelmasse hinter dem Armierungsmaterialabschnitt 64. Diese Spachtelmasse kann dabei insbesondere den Zwischenraum zwischen der Außenseite der Wärmedämmung und zum Armierungsmaterialabschnitt 64 ausfüllen. Beim Putzen erstreckt sich die Putzschicht entweder über den gesamten, mit Rinnenprofilierung 58 versehenen Bereich des Anputzbereichs 40 oder, falls Spachtelmasse aufgebracht worden ist, über die äußeren Putzseiten 52, 54 und über die Putzendseite 56 bis zur Putzendkante, die durch das Ende der Putzendseite 56 definiert ist.

Nach dem erfolgten Einputzen kann die streifenförmige Schutzlasche 60 entfernt werden, indem die Abbrechmaterialbrücken 62 durchtrennt, beispielsweise von Hand abgezogen werden, gegebenenfalls unter Anschneiden der Enden.

Durch das Durchtrennen der Abbrechmaterialbrücke 62, die über die streifenförmige Schutzlasche 60 vorher noch den Festlegungsbereich 28 und den verschiebbaren Anputzbereich 40 zusammengehalten hat, ist der verschiebbare Anputzbereich 40 nun von dem Festlegungsbereich 28 entkoppelt und kann sich durch die Konstruktion mit Führungsfortsatz 36, Endkopf 38, und Aufnahmeraum 42 mit Führungsvorsprüngen 44 gegenüber der Basiswand 30 bewegen, und somit Bewegungen zwischen Wärmedämmung und Putzschicht sowie Fenster-/Türrahmen ausgleichen.

Bei der zweiten Anputzleiste 26 handelt es sich um eine beispielhaft beschriebene zweiteilige Anputzleiste, bei der zwei Bereiche 28 und 40 gegeneinander verschoben werden können, um Bewegungen zwischen Wärmedämmung/Putzschicht und Fenster-/Türrahmen ausgleichen zu können.

Von der Erfindung sind auch andere zweiteilige Anputzleisten erfasst, insbesondere auch zweiteilige Anputzleisten, die wenigstens teilweise in einen Spalt zwischen Wärmedämmung und Fenster-/Türrahmen eingeschoben werden.

Die in Fig. 3 gezeigte Abschlussschiene 68 umfasst eine Winkelschiene 70 und eine damit verbundene Außenleiste 80.

Die Winkelschiene 70 verfügt über einen ersten Schenkel 72, der zur Anlage an einem hier nicht gezeigten Bauwerk, beispielsweise an einer Wand vorgesehen ist, und der beispielsweise durch eingeschossene Bolzen oder durch Schrauben daran befestigt werden kann, und über einen zweiten, im Wesentlichen waagrecht verlaufenden Schenkel 74, der an der Unterseite des ersten Schenkels 72 ansetzt, sich von dort waagrecht nach außen fortsetzt und an seinem von der Wand abgelegenen Ende eine Stufe 76 nach unten aufweist.

Die Außenleiste 80 verfügt weiterhin über einen im Wesentlichen waagrecht verlaufenden Abschluss-stirnseitigen Schenkel 82 und über einen damit über einen Übergangsbereich 76 verbundenen, nach oben ragenden Außenschenkel 84. Der Abschluss-stirnseitige Schenkel 82 ist oberhalb der Stufe 76 des zweiten Schenkels 74 der Winkelschiene 70 angeordnet und mittels eines Schaumstoff-Klebebands oder komprimierten Dichtbands 78 auf den nach unten zurückgesetzten Stufenendbereich 76 aufgeklebt. Dabei bilden die Oberseite des zweiten Schenkels 74 (mit Ausnahme des Abschnitts der Stufe 76) und die Oberseite des Abschluss-stirnseitigen Schenkels 82 im vorliegenden Beispiel eine Ebene.

An der Außenseite des Außenschenkels 84 ist ein Armierungsmaterialabschnitt 92 mittels geeigneten Befestigungen, die vorliegend als Ultraschallverschweißungen 94 ausgeführt sind, verbunden.

Der Übergangsbereich 86 zwischen Abschluss-stirnseitigem Schenkel 82 und Außenschenkel 84 ist im vorliegenden Ausführungsbeispiel gerundet ausgebildet und beschreibt in etwa einen Halb- oder Zweidrittelkreis mit Öffnung schräg nach innen oben, so dass hier in Querrichtung ein Einsteckbereich für einen Steckverbinder gebildet wird. An den schräg nach unten innen und schräg nach oben außen liegenden Außenwandbereichen ist jeweils eine Rinnenprofilierung 104 ausgebildet, und der rechte Außenwandbereich des Übergangsbereichs 86 bildet eine Putzabzugskante bzw. eine Putzendseite.

Des Weiteren ist eine Tropfnasenlippe 90 vorgesehen, die sich von dem rechten unteren Endbereich des Übergangsbereichs 86 nach unten schräg nach innen erstreckt. Durch eine solche Tropfnasenlippe 90 wird erreicht, dass die Unterseite der Winkelschiene 70 trocken bleibt und dass der Anteil an Wasser, der zu dem Klebestreifen 78 gelangen kann, minimiert wird.

Bei der Verwendung der Abschlussschiene 68 arbeitet man normalerweise so, dass, ggf. nach Abschneiden der Abschlussschiene 68 auf die entsprechende vorgegebene Länge, zunächst die Winkelschiene 70 an der Gebäudewand befestigt wird, normalerweise mehrere Winkelschienen 70 eine nach der anderen entlang der Länge der Wand befestigt werden, wobei an den Übergängen mit Überlappung gearbeitet werden kann oder wobei an den Übergängen Steckverbinder, die in die Übergangsbereiche 86 eingreifen, angebracht werden, die jeweils zwei benachbarte Abschlussschienen 68 miteinander verbinden.

Dann wird die Außenleiste 80 aufgeklebt, normalerweise mehrere, eine nach der anderen entlang der Länge der Winkelschienen 70. Dann werden die Wärmedämmungen eingebracht, und zwar so, dass sie mit ihrer Gebäudeseite an dem ersten Schenkel 72 und darüber an der Wand anliegen und dass sie mit der Unterseite auf dem zweiten Schenkel 74 der Winkelschiene 70 und dem Abschluss-stirnseitigen Schenkel 82 aufliegen. Beim Einbringen und Aufsetzen der Dämmung kann der Außenschenkel 74 mitsamt Armierungsmaterialabschnitt 92 nach außen geschwenkt werden. Die Dämmung wird in üblicher Weise an der Wand befestigt.

Jetzt wird der Armierungsmaterialabschnitt 92 von außen her mit Spachtelmasse auf der Außenseite der Wärmedämmung befestigt. Es versteht sich, dass nach oben hin weiteres Armierungsmaterial, das nicht eingezeichnet ist, überlappend an dem Armierungsmaterialabschnitt 92 anschließt und ebenfalls an der Dämmung befestigt wird. Nachdem die Spachtelmasse angezogen hat oder erhärtet ist, wird außenseitig eine Putzschicht aufgetragen. Dabei kann der in Fig. 3 am weitesten außen gelegene Übergangsbereichsabschnitt 86 als Abzugskante dienen.

Die Putzeckleiste 96 der Fig. 4 weist wie die Außenleiste 80 der Abschlussschiene 68 einen ersten in Fig. 4 waagerecht verlaufenden Schenkel 98, einen zweiten, in Fig. 4 senkrecht, also nach oben verlaufenden Schenkel 100, und einen Übergangsbereich 102 auf, der das rechte Ende des ersten Schenkels 98 und das untere Ende des zweiten Schenkels 100 miteinander verbindet und im Wesentlichen den Verlauf eines Halb- oder Zweidrittelkreises beschreibt, so dass die Schenkel 98 und 100 gegeneinander verschwenkt werden können und dass ein Steckverbinder oder Steckzapfen in Querrichtung in den Übergangsbereich 102 eingebracht werden kann, um zwei in Querrichtung nebeneinander liegende Putz-Eckleisten 96 miteinander zu verbinden.

An der Unterseite des ersten Schenkels 98 ist mittels geeigneter Verbindungen, die hier exemplarisch als Ultraschallverschweißungen 112 dargestellt sind, ein erster Armierungsmaterialabschnitt 110 befestigt, der in Richtung des ersten Schenkels 98 nach links verläuft. Ebenso ist an der Außenseite des zweiten Schenkels 100 ein zweiter Armierungsmaterialabschnitt 114 mittels geeigneten Verbindungen, die hier exemplarisch als Ultraschallverschweißungen 116 dargestellt sind, befestigt. Dieser zweite Armierungsmaterialabschnitt 114 verläuft in Richtung des zweiten Schenkels 100 nach oben.

Der nach links unten weisende und der nach rechts oben weisende Außenwandbereich des Übergangsbereichs 102 ist jeweils mit einer Rinnenprofilierung 104 zur Verbesserung der Anhaftung des Putzes versehen.

Der am Weitesten unten gelegene Wandabschnitt des Übergangsbereichs 102 bildet eine erste Putzabzugskante 106 und der am Weitesten rechts gelegene Wandabschnitt des Übergangsbereichs 102 bildet eine zweite Putzabzugskante 108. Durch Verbiegen der Schenkel 98 und 100 zueinander kann die Putz-Eckleiste 96 auf praktisch jeden erforderlichen Winkel an einer Ecke eingestellt werden.

Beim Verputzen von Gebäudeecken wird wie folgt vorgegangen. Zunächst werden die Putz-Eckleiste 96, in der Praxis mehrere neben- oder übereinander angeordnete Putz-Eckleisten 96 an die Gebäudeecke angelegt und in üblicher Weise mit dem Gebäude verbunden, beispielsweise durch das Einschießen von Bolzen. Hierbei kann man mit Überlappung arbeiten, oder es können aneinander angrenzende Putz-Eckleisten durch Steckverbinder bzw. Steckzapfen, die in die Übergangsbereiche 102 der benachbarten Putz-Eckleisten 96 eingesetzt werden, miteinander verbunden werden können. Dann werden die Armierungsmaterialabschnitte 102 von außen mit Spachtelmasse an den Gebäudewänden beidseits der Gebäudeecke befestigt, und daran anschließend können weitere hier nicht gezeigte Armierungsmaterialabschnitte angebracht und ebenfalls mit Spachtelmasse an der Gebäudewand befestigt werden. Nun wird beidseits der Gebäudeecke von außen her auf beide Wände der Putz aufgetragen, wobei die Putzabzugskanten 106 und 108 hier die Dicke der aufzubringenden Putzschicht vorgeben können. Nach dem Erhärten-Lassen der Putzschicht ist die Gebäudeecke fertig verputzt.

Bei allen beschriebenen Putzleisten: erste Anputzleiste 2, zweite Anputzleiste 26, Abschlussschiene 68 und Putz-Eckleiste 96 ist der Armierungsmaterial-Abschnitt 18, 64, 92, 114 durch Schweißverbindungen, insbesondere Ultraschall-Schweißverbindungen 20, 66, 94, 116 an dem jeweiligen Grundkörper der Putzleiste befestigt. Alternativ dazu und ebenfalls von der vorliegenden Erfindung umfasst, ist die Situation, wenn der Armierungsmaterial-Abschnitt auf andere Weise an der jeweiligen Putzleiste, insbesondere an deren Hauptkörper befestigt ist, z. B. durch Einklemmen, Einrasten, Verkleben oder dergleichen.

Allen beschriebenen Armierungsmaterial-Abschnitten 18, 64, 92 und 114 ist gemein, dass sie eine Appretur oder Beschichtung gemäß der vorstehend beschriebenen ersten Variante oder gemäß der vorstehend beschriebenen zweiten Variante aufweisen.

Durch das Versehen des Armierungsmaterial-Abschnitts 18, 64, 92 und 114 der jeweiligen Putzleisten 2, 26, 68 und 96 mit einer solchen Beschichtung oder Appretur wird das Verhalten des Armierungsmaterial-Abschnitts 18, 64, 92 und 114 und somit der Putzleiste 2, 26, 68, 96 insgesamt im Brandfall mindestens auf die Brandschutzklasse B2 "normal entflammbar" insbesondere auf die Brandschutzklasse B2 "normal entflammbar", oder in die Brandschutzklasse B1 "schwer entflammbar", oder in die Brandschutzklasse A2 "nicht brennbar", jeweils nach der DIN-Norm 4102-1, reduziert.

Um Wiederholungen zu vermeiden, wird an dieser Stelle auf die vorstehend beschriebenen Ausführungsformen und Vorteile verwiesen, die auch in Bezug auf die in den vorliegenden Figuren 1 bis 4 gezeigten Putzleisten 2, 26, 68 und 96 ausdrücklich als mit offenbart anzusehen sind.

### Bezugszeichenliste

- 2: erste Anputzleiste
- 4: Festlegungsbereich
- 6: Basiswand
- 8: Klebestreifen
- 10: Anputzbereich
- 12: Wegragschenkel
- 14: Putzendseite
- 16: Rinnenprofilierung
- 18: Armierungsmaterialabschnitt
- 20: Ultraschallverschweißung
- 22: streifenförmige Schutzlasche
- 24: Abbrech-Materialbrücke
- 26: zweite Anputzleiste
- 28: Festlegungsbereich
- 30: Basiswand
- 32: Klebestreifen
- 34: Schutzlippe
- 36: Führungsfortsatz
- 38: Endkopf
- 40: verschiebbarer Vorderbereich/Anputzbereich
- 42: Aufnahmeraum
- 44: Führungsvorsprünge
- 46: Wegragschenkel
- 48: Wärmedämmungs-Anlageseite
- 50: innere Putzseite
- 52: äußere Putzseite
- 54: äußere Putzseite
- 56: Putzendseite
- 58: Rinnenprofilierung
- 60: streifenförmige Schutzlasche
- 62: Abbrechmaterialbrücke
- 64: Armierungsmaterialabschnitt
- 66: Ultraschallverschweißung
- 68: Abschlussschiene
- 70: Winkelschiene
- 72: erster Schenkel
- 74: zweiter Schenkel
- 76: Endstufe
- 78: Kleberstreifen
- 80: Außenleiste
- 82: Abschluss-stirnseitiger Schenkel
- 84: Außenschenkel
- 86: Übergangsbereich/Steckverbinder-Einsteckbereich
- 88: Rillenprofilierung
- 90: Tropfnasenlippe
- 92: Armierungsmaterialabschnitt
- 94: Ultraschallverschweißung
- 96: Putz-Eckleiste
- 98: erster Schenkel
- 100: zweiter Schenkel
- 102: Übergangsbereich/Steckverbinder-Einsteckbereich
- 104: Rinnenprofilierung
- 106: erste Putzabzugskante
- 108: zweite Putzabzugskante
- 110: erster Armierungsmaterialabschnitt
- 112: Ultraschallverschweißungen
- 114: zweiter Armierungsmaterialabschnitt
- 116: Ultraschallverschweißungen

## Patentansprüche

1. Putzleiste (2, 26, 68, 92) aus Kunststoff, an der ein netzartiger ArmierungsmaterialAbschnitt (18, 64, 92, 114) aus Glasgitter-, Glasseiden- oder Kunststoff-Gewebe oder aus Glasgitter-, Glasseiden- oder Kunststoff-Gelege, zum Einbetten in oder unter einer Putzschicht, insbesondere einer Putzschicht auf einer Wärmedämmung einer Gebäudewand, befestigt ist,
wobei der Armierungsmaterial-Abschnitt (18, 64, 92, 114) eine Appretur oder Beschichtung aus einem Kunststoff-Grundmaterial aufweist,
**dadurch gekennzeichnet, dass**
der netzartige Armierungsmaterial-Abschnitt (18, 64, 92, 114) als Glasgitter- oder Glasseiden-Gewebe oder Glasgitter- oder Glasseiden-Gelege ausgebildet ist, das in die Brandschutzklasse A1 oder A2 "nicht brennbar" nach der DIN-Norm 4102-1 fällt; oder
der netzartige Armierungsmaterial-Abschnitt (18, 64, 92, 114) als Kunststoff-Gewebe oder Kunststoff-Gelege ausgebildet ist, das in die Brandschutzklasse B1 "schwer entflammbar" oder in die Brandschutzklasse B2 "normal entflammbar" nach der DIN-Norm 4102-1 fällt;
wobei das Kunststoff-Grundmaterial der Appretur oder Beschichtung des Armierungsmaterial-Abschnitt (18, 64, 92, 114) in die Brandschutzklasse B3 "leicht entflammbar" nach der DIN-Norm 4102-1 fällt, und das Kunststoff-Grundmaterial mit einem Flammschutzmittel versehen ist, sodass die Kombination aus Kunststoff-Grundmaterial und aus Flammschutzmittel mindestens in die Brandschutzklasse B2 "normal entflammbar" nach der DIN-Norm 4102-1, insbesondere in die Brandschutzklasse B2 "normal entflammbar" nach der DIN-Norm 4102-1 oder in die Brandschutzklasse B1 "schwer entflammbar" nach der DIN-Norm 4102-1 oder in die Brandschutzklasse A2 "nicht brennbar" nach der DIN-Norm 4102-1 fällt;
wobei die Kombination aus Armierungsmaterial-Abschnitt (18, 64, 92, 114) und aus der Appretur oder der Beschichtung des Armierungsmaterial-Abschnitts mindestens in die Brandschutzklasse B2 "normal entflammbar" nach der DIN-Norm 4102-1 fällt, insbesondere in die Brandschutzklasse B2 "normal entflammbar" nach der DIN-Norm 4102-1 oder in die Brandschutzklasse B1 "schwer entflammbar" nach der DIN-Norm 4102-1 oder in die Brandschutzklasse A2 "nicht brennbar" nach der DIN-Norm 4102-1;
wobei das Kunststoff-Grundmaterial der Appretur oder der Beschichtung, das in die Brandschutzklasse B3 "leicht entflammbar" nach der DIN-Norm 4102-1 fällt, insbesondere eines der Materialien PE (Polyethylen), PET (Polyethylenterephthalat) oder PS (Polystyrol) aufweist;
wobei das Flammschutzmittel der Appretur oder der Beschichtung als ein halogeniertes Flammschutzmittel, ein Stickstoffbasiertes Flammschutzmittel, ein Organophosphor-Flammschutzmittel, oder ein anorganisches Flammschutzmittel ausgebildet ist; und/oder
als additives Flammschutzmittel ausgebildet ist, das als Zusatzstoff in das Grundmaterial des Armierungsmaterial-Abschnitts (92; 84; 18, 64), insbesondere in das Polyethylen-Grundmaterial des Armierungsmaterial-Abschnitts (92; 84; 18, 64) eingebracht ist.

2. Putzleiste (2, 26, 68, 92) nach Anspruch 1;
wobei das Flammschutzmittel der Appretur oder der Beschichtung als halogenisiertes Flammschutzmittel ausgebildet ist, das aus der Gruppe von TCPP, TDCP, TBBA, TBBPA, Chlorparaffine und Polyolefine ausgewählt ist; oder
als nicht halogenisiertes Flammschutzmittel ausgebildet ist, das aus der Gruppe von RDP, BDP, Aluminiumhydroxid, Magnesium-hydroxid und Trialkylphospate ausgewählt ist; oder
in Form von Phosphoramidaten ausgebildet ist; oder
als Polymer-FR, als HBCD oder als DOPO (9,10-Dihydro-10-oxaphosphaphenatrenoxoid) ausgebildet ist.

3. Putzleiste (2, 26, 68, 92) aus Kunststoff, an der ein netzartiger ArmierungsmaterialAbschnitt (18, 64, 92, 114) aus Glasgitter-, Glasseiden- oder Kunststoff-Gewebe oder aus Glasgitter-, Glasseiden- oder Kunststoff-Gelege, zum Einbetten in oder unter einer Putzschicht, insbesondere einer Putzschicht auf einer Wärmedämmung einer Gebäudewand, befestigt ist,
wobei der Armierungsmaterial-Abschnitt (18, 64, 92, 114) eine Appretur oder Beschichtung aus einem Kunststoff-Grundmaterial aufweist,
**dadurch gekennzeichnet, dass**
der netzartige Armierungsmaterial-Abschnitt (18, 64, 92, 114) als Glasgitter- oder Glasseiden-Gewebe oder Glasgitter- oder Glasseiden-Gelege ausgebildet ist, das in die Brandschutzklasse A1 oder A2 "nicht brennbar" nach der DIN-Norm 4102-1 fällt; oder
der netzartige Armierungsmaterial-Abschnitt (18, 64, 92, 114) als Kunststoff-Gewebe oder Kunststoff-Gelege ausgebildet ist, das in die Brandschutzklasse B1 "schwer entflammbar" oder in die Brandschutzklasse B2 "normal entflammbar" nach der DIN-Norm 4102-1 fällt;
wobei der Armierungsmaterial-Abschnitt (18, 64, 92, 114) eine Appretur oder Beschichtung aus einem nicht leicht entflammbaren oder nicht brennbaren Material aufweist, das mindestens in die Brandschutzklasse B2 "normal entflammbar" nach der DIN-Norm 4102-1, insbesondere in die Brandschutzklasse B2 "normal entflammbar" nach der DIN-Norm 4102-1 oder in die Brandschutzklasse B1 "schwer entflammbar" nach der DIN-Norm 4102-1 oder in die Brandschutzklasse A2 "nicht brennbar" nach der DIN-Norm 4102-1 fällt;
wobei die Kombination aus Armierungsmaterial-Abschnitt (18, 64, 92, 114) und aus der Appretur oder der Beschichtung des Armierungsmaterial-Abschnitts mindestens in die Brandschutzklasse B2 "normal entflammbar" nach der DIN-Norm 4102-1 fällt, insbesondere in die Brandschutzklasse B2 "normal entflammbar" nach der DIN-Norm 4102-1 oder in die Brandschutzklasse B1 "schwer entflammbar" nach der DIN-Norm 4102-1 oder in die Brandschutzklasse A2 "nicht brennbar" nach der DIN-Norm 4102-1;
wobei die Appretur oder die Beschichtung aus einem nicht leicht entflammbaren Material wenigstens eines der folgenden Materialien aufweist:
Latex, ein Acrylat, insbesondere ein Reinacrylat, PVDC (Polyvinylidenchlorid), PTFE (Polytetrafluorethylen, Handelsname Teflon), PFEP (Perfluor(ethylen-propylen), PCTFE (Polychlortrifluorethylen), PVC (Polyvinylchlorid).

4. Putzleiste nach einem der vorhergehenden Ansprüche, die als Abschlussschiene für eine Bauwerks-Wärmedämmung oder eine Bauwerks-Schalldämmung ausgebildet ist und weiterhin Folgendes aufweist:
eine Winkelschiene (70), deren erster Schenkel (72) zur Befestigung an dem Bauwerk und deren zweiter Schenkel (74) zur Anlage gegen eine Abschluss-Stirnseite der Dämmung vorgesehen ist; und
eine Außenleiste (80), die am Endbereich des zweiten Schenkels (74) der Winkelschiene (70) befestigt ist und einen Außenschenkel (84) zur Anlage an der Außenseite der Dämmung aufweist,
wobei die Winkelschiene (70) und die Außenleiste (80) als gemeinsames Extrusionsteil oder als separate Extrusionsteile ausgebildet sind; und
wobei der in den Putz einzubettende Armierungsmaterial-Abschnitt (92) an dem Außenschenkel (84) vorgesehen ist.

5. Putzleiste nach Anspruch 4, wobei die Außenleiste (80) an die Winkelschiene (70) angeklebt oder auf die Winkelschiene (70) aufgesteckt ist; und/oder wobei die Außenleiste (80) einen Abschluss-stirnseitigen Schenkel (82) aufweist, der zur Anlage gegen eine Abschluss-Stirnseite der Dämmung vorgesehen ist; und/oder wobei die Außenleiste (80) über einen weiteren Schenkel (90) verfügt, der eine Tropfnase für Wasser bildet.

6. Putzleiste nach Anspruch 4 oder 5, wobei die Winkelschiene (70) und die Außenleiste (80) mittels eines Klebestreifens (78), insbesondere mittels eines zwischen dem zweiten Schenkel (74) der Winkelschiene (70) und dem Abschluss-stirnseitigen Schenkel (82) der Außenleiste (80) vorgesehenen Klebestreifens (78) miteinander verbunden sind.

7. Putzleiste nach einem der Ansprüche 4 bis 6, wobei zwischen dem Außenschenkel (84) und dem Abschluss-stirnseitigen Schenkel (82) der Außenleiste (80) ein flexibler Übergangsbereich (86) vorgesehen ist; und/oder wobei der Übergangsbereich einen Einsteckbereich in Querrichtung für einen Steckverbinder aufweist; und/oder wobei der zweite Schenkel (74) der Winkelschiene (70) einen insbesondere in deren äußerem Endbereich angeordneten stufenförmigen Verlauf (76) ausbildet.

8. Putzleiste nach einem der Ansprüche 1 bis 3, die als Putz-Eckleiste zur Anordnung an einer vertikalen oder einer horizontalen Bauwerksecke, insbesondere einer mit Wärmedämmung versehenen Bauwerksecke, ausgebildet ist und weiterhin Folgendes aufweist:
einen ersten Schenkel (98) zur Anlage an dem Bauwerk an der ersten Seite der Bauwerksecke; und
einen zweiten Schenkel (100) zur Anlage an dem Bauwerk an der zweiten Seite der Bauwerksecke,
wobei der erste und der zweite Schenkel (98, 100) als gemeinsames Extrusionsteil oder als separate Extrusionsteile ausgebildet sind, und
wobei der in den Putz einzubettende Armierungsmaterial-Abschnitt (84) an wenigstens einem des ersten oder des zweiten Schenkels (98, 100) vorgesehen ist.

9. Putzleiste nach Anspruch 8, wobei von wenigstens einem der Schenkel (98, 100) ein Anputzbereich gebildet wird.

10. Putzleiste nach Anspruch 8 oder 9, wobei ein Übergangsbereich (102) zwischen dem ersten und dem zweiten Schenkel (98, 100) vorgesehen ist; und/oder wobei der Übergangsbereich (102) mindestens an der dem Anputzbereich zugewandten Seite mit einer rinnenartigen Profilierung (104) versehen ist; und/oder wobei der Übergangsbereich (102) einen Einsteckbereich in Querrichtung für einen Steckverbinder aufweist.

11. Putzleiste nach einem der Ansprüche 1 bis 3, die als Anputzleiste zur Platzierung an einem Übergang zwischen einem ersten Bauteil eines Gebäudes, insbesondere einem Fenster- oder Türrahmen, einer Fensterbank, einem Balken, einer Metallverbindung oder einer Lisene, und einem zweiten Bauteil eines Gebäudes, insbesondere einer Wärmedämmung und/oder einer Putzschicht, ausgebildet ist und weiterhin Folgendes aufweist:
einen Festlegungsbereich (4); und
einen Anputzbereich (10), der zum Einputzen in die Putzschicht und/oder zur festen Verbindung mit der Wärmedämmung bestimmt ist;
wobei der Festlegungsbereich (4) und der Anputzbereich (10) als ein gemeinsames Extrusionsteil oder als separate Extrusionsteile ausgebildet sind; und
wobei der in den Putz einzubettende Armierungsmaterial-Abschnitt (18, 64) an dem Anputzbereich (10) vorgesehen ist und eine Appretur oder Beschichtung aus einem nicht leicht entflammbaren oder nicht brennbaren Material aufweist, das mindestens in die Brandschutzklasse B2 "normal entflammbar" nach der DIN-Norm 4102-1, insbesondere in die Brandschutzklasse B2 "normal entflammbar" nach der DIN-Norm 4102-1 oder in die Brandschutzklasse B1 "schwer entflammbar" nach der DIN-Norm 4102-1 oder in die Brandschutzklasse A2 "nicht brennbar" nach der DIN-Norm 4102-1 fällt.

12. Putzleiste nach Anspruch 11, wobei der Festlegungsbereich (4) und der Anputzbereich (10) einstückig ausgebildet sind; und/oder wobei der Festlegungsbereich (4) über einen Klebestreifen (8) zur Befestigung an dem ersten Gebäudebestandteil verfügt.

13. Putzleiste nach Anspruch 11 oder 12, wobei der Festlegungsbereich (28) und der Anputzbereich (40) derart getrennt voneinander ausgebildet sind, dass - gegebenenfalls nach Abtrennen einer streifenförmigen Schutzlasche (60) - mittels einer Führungsverbindung eine Relativbewegung zwischen Festlegungsbereich (28) und Anputzbereich (40) ermöglicht wird.

14. Putzleiste nach einem der Ansprüche 11 bis 13,
wobei der Festlegungsbereich und der Anputzbereich über einen flexiblen Materialabschnitt miteinander verbunden sind, der eine Relativbewegung zwischen Festlegungsbereich und Anputzbereich erlaubt; und/oder
wobei ein Expansionsstreifen mit verzögerter Expansion vorgesehen ist, der so ausgebildet ist, dass er - gegebenenfalls nach Lösen eines Einsperrbereichs - sich in Richtung auf eines der beiden Gebäude-Bauteile hin ausdehnt und daran anlegt.

## Claims

1. A plastering strip (2, 26, 68, 92) of plastics material, having attached thereto a net-like reinforcing material section (18, 64, 92, 114) made of glass grating, glass silk or plastics fabric or of glass grating, glass silk or plastics scrim, for being embedded in or under a plaster layer, in particular a plaster layer on a thermal insulation of a building wall,
the reinforcing material section (18, 64, 92, 114) having a finish or a coating of a plastics base material,
**characterised in that**
the net-like reinforcing material section (18, 64, 92, 113) is designed as a glass grating or glass silk fabric or glass grating or glass silk scrim that falls into fire protection class A1 or A2 "not flammable" according to DIN standard 4102-1; or
the net-like reinforcing material section (18, 64, 92, 113) is designed as a plastics fabric or plastics scrim that falls into fire protection class B1 "not easily flammable" or into fire protection class B2 "normal flammability" according to DIN standard 4102-1;
wherein the plastics base material of the finish or coating of the reinforcing material section (18, 64, 92, 114) falls into fire protection class B3 "easily flammable" according to DIN standard 1402-1, and the plastics base material is provided with a flame retardant so that the combination of plastics base material and flame retardant falls at least into fire protection class B2 "normal flammability" according to DIN standard 4102-1, in particular into fire protection class B2 "normal flammability" according to DIN standard 4102-1 or into fire protection class B1 "not easily flammable" according to DIN standard 4102-1 or into fire protection class A2 "not flammable" according to DIN standard 4102-1;
wherein the combination of the reinforcing material section (18, 64, 92, 114) and the finish or coating of the reinforcing material section falls at least into fire protection class B2 "normal flammability" according to DIN standard 4102-1, in particular into fire protection class B2 "normal flammability" according to DIN standard 4102-1 or into fire protection class B1 "not easily flammable" according to DIN standard 4102-1 or into fire protection class A2 "not flammable" according to DIN standard 4102-1;
wherein the plastics base material of the finish or coating, which falls into fire protection class B3 "easily flammable" according to DIN standard 1402-1, comprises in particular one of the materials PE (polyethylene), PET (polyethylene terephthalate) or PS (polystyrene);
wherein the flame retardant of the finish or the coating is designed as a halogenated flame retardant, a nitrogen-based flame retardant, an organophosphorus flame retardant, or an inorganic flame retardant; and/or
is designed as an additive flame retardant which is introduced as an additive into the base material of the reinforcing material section (92; 84; 18, 64), in particular into the polyethylene base material of reinforcing material section (92; 84; 18, 64).

2. The plastering strip (2, 26, 68, 92) according to claim 1,
wherein the flame retardant of the finish or coating is designed as a halogenated flame retardant that is selected from the group of TCPP, TDCP, TBBA, TBBPA, chlorinated paraffins and polyolefins; or
is designed as a non-halogenated flame retardant that is selected from the group of RDP, BDP, aluminium hydroxide, magnesium hydroxide and trialkylphosphates; or
is in the form of phosphoramidates; or
is designed as polymer FR, as HBCD or as DOPO (9,10-dihydro-10-oxa-phosphaphenanthrene oxide).

3. A plastering strip (2, 26, 68, 92) of plastics material, having attached thereto a net-like reinforcing material section (18, 64, 92, 114) made of glass grating, glass silk or plastics fabric or of glass grating, glass silk or plastics scrim, for being embedded in or under a plaster layer, in particular a plaster layer on a thermal insulation of a building wall,
the reinforcing material section (18, 64, 92, 114) having a finish or a coating of a plastics base material,
**characterised in that**
the net-like reinforcing material section (18, 64, 92, 113) is designed as a glass grating or glass silk fabric or glass grating or glass silk scrim that falls into fire protection class A1 or A2 "not flammable" according to DIN standard 4102-1; or
the net-like reinforcing material section (18, 64, 92, 113) is designed as plastics fabric or plastics scrim that falls into fire protection class B1 "not easily flammable" or into fire protection class B2 "normal flammability" according to DIN standard 4102-1;
wherein the reinforcing material section (18, 64, 92, 114) comprises a finish or coating of a not easily inflammable or a non-inflammable material that falls at least into fire protection class B2 "normal flammability" according to DIN standard 4102-1, in particular into fire protection class B2 "normal flammability" according to DIN standard 4102-1 or into fire protection class B1 "not easily flammable" according to DIN standard 4102-1 or into fire protection class A2 "not flammable" according to DIN standard 4102-1;
wherein the combination of the reinforcing material section (18, 64, 92, 114) and the finish or coating of the reinforcing material section falls at least into fire protection class B2 "normal flammability" according to DIN standard 4102-1, in particular into fire protection class B2 "normal flammability" according to DIN standard 4102-1 or into fire protection class B1 "not easily flammable" according to DIN standard 4102-1 or into fire protection class A2 "not flammable" according to DIN standard 4102-1;
wherein the finish or coating of a not easily flammable material comprises at least one of the following materials:
latex, an acrylate, in particular a pure acrylate, PVDC (polyvinylidene chloride), PTFE (polytetrafluoroethylene, trade name Teflon), PFEP (perfluoro (ethylene propylene), PCTFE (polychlorotrifluoroethylene), PVC (polyvinyl chloride).

4. The plastering strip according to any of the preceding claims, which is designed as a terminating rail for a building thermal insulation or a building sound insulation and further comprises:
an angular rail (70), the first leg of which is provided for being attached to a building and the second leg of which is provided for resting against a terminating end face of the insulation; and
an outer strip (60) which is attached to the end portion of the second leg (74) of the angular rail (60) and has an outer leg (84) for resting on the outside of the insulation,
wherein the angular rail (70) and the outer strip (80) are formed as common extrusion part or separate extrusion parts; and
wherein the reinforcing material section (92) to be embedded in the plaster is provided on the outer leg (84).

5. The plastering strip according to claim 4,
wherein the outer strip (80) is adhesively bonded to the angular rail (70) or plugged onto the angular rail (70); and/or wherein the outer strip (80) comprises a terminating end-face leg (82) provided for resting against a terminating end face of the insulation; and/or wherein the outer strip (80) comprises an additional leg (90) constituting a drip nose for water.

6. The plastering strip according to claim 4 or 5,
wherein the angular rail (70) and the outer strip (80) are connected to each other by means of an adhesive strip (87), in particular by means of an adhesive strip (78) provided between the second leg (84) of the angular rail (70) and the terminating end-face leg (82) of the outer strip (80).

7. The plastering strip according to any of claims 4 to 6,
wherein a flexible transition portion (86) is provided between the outer leg (84) and the terminating end-face leg (82) of the outer strip (80); and/or wherein the transition portion comprises an insertion portion in transverse direction for a plug-type connector; and/or wherein the second leg (74) of the angular rail (70) forms an in particular step-like course (76) in the outer end portion thereof.

8. The plastering strip according to any of claims 1 to 3, which is designed as corner plastering strip for placement on a vertical or horizontal building corner, in particular a building corner provided with a thermal insulation, and comprises furthermore:
a first leg (98) for resting on the building on the first side of the building corner; and
a second leg (100) for resting on the building on the second side of the building corner;
wherein the first and second legs (98, 100) are designed as common extrusion part or as separate extrusion parts, and
wherein the reinforcing material section (92) to be embedded in the plaster is provided on at least one of the first or second leg (98, 100).

9. The plastering strip according to claim 8,
wherein a plastering area is formed by at least one of the legs (98, 100).

10. The plastering strip according to claim 8 or 9,
wherein a transition portion (102) is provided between the first and second legs (98, 100); and/or wherein the transition portion (102) is provided with a channel-like profile (104) at least on the side facing the plastering area; and/ or wherein the transition portion (102) comprises an insertion portion in transverse direction for a plug-type connector.

11. The plastering strip according to any of claims 1 to 3, which is designed as plastering strip for placement at a transition between a first component of a building, in particular a window or door frame, a window sill, a beam or a metal connection or a pilaster, and a second component of a building, in particular a thermal insulation and/or a plaster layer, and further comprises:
a fixing area (4); and
a plastering area (10) intended for being embedded in the plaster layer and/ or for fixed connection to the thermal insulation;
wherein the fixing area (4) and the plastering area (10) are designed as common extrusion part or as separate extrusion parts; and
wherein the reinforcing material section (18, 64) to be embedded in the plaster is provided on the plastering area (10) and has a finish or coating of a not easily flammable or non-flammable material that falls at least into fire protection class B2 "normal flammability" according to DIN standard 4102-1, in particular into fire protection class B2 "normal flammability" according to DIN standard 4102-1 or into fire protection class B1 "not easily flammable" according to DIN standard 4102-1 or into fire protection class A2 "not flammable" according to DIN standard 4102-1.

12. The plastering strip according to claim 11,
wherein the fixing area (4) and the plastering area (10) are formed integrally; and/or wherein the fixing area (6) has an adhesive strip (8) for attachment to the first building component.

13. The plastering strip according to claim 11 or 12,
wherein the fixing area (28) and the plastering area (40) are designed separately from each another in such a way that - if necessary after severing a strip-shaped protective flap (60) - relative movement between the fixing area (28) and the plastering area (40) is rendered possible by means of a guided connection.

14. The plastering strip according to any of claims 11 to 13,
wherein the fixing area and the plastering area are connected to each other via a flexible material section which permits relative movement between the fixing area and the plastering area; and/or
wherein an expansion strip with delayed expansion is provided, which is designed such that - if necessary after releasing a confinement area - it expands in the direction of one of the two building components and rests against the same.

## Revendications

1. Baguette pour crépi (2, 26, 68, 92) en matière plastique à laquelle est fixée une section réticulaire de matériau d'armature (18, 64, 92, 114) en tissu en grille de verre, en soie de verre ou en matière plastique ou en nappe en grille de verre, en soie de verre ou en matière plastique pour l'insertion dans ou sous une couche de crépi, en particulier une couche de crépi sur une isolation thermique d'un mur de bâtiment,
cependant que la section de matériau d'armature (18, 64, 92, 114) comporte un apprêt ou revêtement en un matériau de base en matière plastique,
**caractérisée en ce que**
la section réticulaire de matériau d'armature (18, 64, 92, 114) est réalisée sous forme de tissu en grille de verre ou en soie de verre ou de nappe en grille de verre ou en soie de verre qui tombe dans la classe de protection incendie A1 ou A2 « non combustible » suivant la norme DIN 4102-1 ; ou
la section réticulaire de matériau d'armature (18, 64, 92, 114) est réalisée sous forme de tissu en matière plastique ou nappe en matière plastique qui tombe dans la classe de protection incendie B1 « difficilement inflammable » ou dans la classe de protection incendie B2 « normalement inflammable » suivant la norme DIN 4102-1 ;
cependant que le matériau de base en matière plastique de l'apprêt ou du revêtement de la section de matériau d'armature (18, 64, 92, 114) tombe dans la classe de protection incendie B3 « facilement inflammable » suivant la norme DIN 4102-1, et le matériau de base en matière plastique est pourvu d'un agent ignifuge, de telle sorte que la combinaison de matériau de base en matière plastique et agent ignifuge tombe au moins dans la classe de protection incendie B2 « normalement inflammable » suivant la norme DIN 4102-1, en particulier dans la classe de protection incendie B2 « normalement inflammable » suivant la norme DIN 4102-1 ou dans la classe de protection incendie B1 « difficilement inflammable » suivant la norme DIN 4102-1 ou dans la classe de protection incendie A2 « non combustible » suivant la norme DIN 4102-1 ;
cependant que la combinaison de section de matériau d'armature (18, 64, 92, 114) et de l'apprêt ou du revêtement de la section de matériau d'armature tombe au moins dans la classe de protection incendie B2 « normalement inflammable » suivant la norme DIN 4102-1, en particulier dans la classe de protection incendie B2 « normalement inflammable » suivant la norme DIN 4102-1 ou dans la classe de protection incendie B1 « difficilement inflammable » suivant la norme DIN 4102-1 ou dans la classé de protection incendie A2 « non combustible » suivant la norme DIN 4102-1 ;
cependant que le matériau de base en matière plastique de l'apprêt ou du revêtement qui tombe dans la classe de protection incendie B3 « facilement inflammable » suivant la norme DIN 4102-1 comporte en particulier un des matériaux PE (polyéthylène), PET (polyéthylènetéréphtalate) ou PS (polystyrène);
cependant que l'agent ignifuge de l'apprêt ou du revêtement est réalisé sous forme d'un agent ignifuge halogéné, d'un agent ignifuge à base d'azote, d'un agent ignifuge organophosphoré ou d'un agent ignifuge inorganique ; et/ou
est réalisé sous forme d'agent ignifuge additif incorporé en tant qu'adjuvant dans le matériau de base de la section de matériau d'armature (92; 84; 18, 64), en particulier dans le matériau de base en polyéthylène de la section de matériau d'armature (92; 84; 18, 64).

2. Baguette pour crépi (2, 26, 68, 92) selon la revendication 1,
cependant que l'agent ignifuge de l'apprêt ou du revêtement est réalisé sous forme d'un agent ignifuge halogéné choisi dans le groupe des TCPP, TDCP, TBBA, TBBPA, paraffines chlorées et polyoléfine ; ou
est réalisé sous forme d'un agent ignifuge non halogéné choisi dans le groupe des RDP, BDP, hydroxyde d'aluminium, hydroxyde de magnésium ou phosphates de trialkyle ; ou
est réalisé sous forme de phosphoramidates ; ou
est réalisé sous forme de polymère-FR, de HBCD ou de DOPO (9,10-dihydro-10-oxa-phosphaphénanthrène-oxyde) .

3. Baguette pour crépi (2, 26, 68, 92) en matière plastique à laquelle est fixée une section réticulaire de matériau d'armature (18, 64, 92, 114) en tissu en grille de verre, en soie de verre ou en matière plastique ou en nappe en grille de verre, en soie de verre ou en matière plastique pour l'insertion dans ou sous une couche de crépi, en particulier une couche de crépi sur une isolation thermique d'un mur de bâtiment,
cependant que la section de matériau d'armature (18, 64, 92, 114) comporte un apprêt ou revêtement en un matériau de base en matière plastique,
**caractérisée en ce que**
la section réticulaire de matériau d'armature (18, 64, 92, 114) est réalisée sous forme de tissu en grille de verre ou en soie de verre ou de nappe en grille de verre ou en soie de verre qui tombe dans la classe de protection incendie A1 ou A2 « non inflammable » suivant la norme DIN 4102-1 ; ou
la section réticulaire de matériau d'armature (18, 64, 92, 114) est réalisée sous forme de tissu en matière plastique ou nappe en en matière plastique qui tombe dans la classe de protection incendie B1 « difficilement inflammable » ou dans la classe de protection incendie B2 « normalement inflammable » suivant la norme DIN 4102-1 ;
cependant la section de matériau d'armature (18, 64, 92, 114) comporte un apprêt ou un revêtement en un matériau non facilement inflammable ou non combustible qui tombe au moins dans la classe de protection incendie B2 « normalement inflammable » suivant la norme DIN 4102-1, en particulier dans la classe de protection incendie B2 « normalement inflammable » suivant la norme DIN 4102-1 ou dans la classe de protection incendie B1 « difficilement inflammable » suivant la norme DIN 4102-1 ou dans la classe de protection incendie A2 « non combustible » suivant la norme DIN 4102-1 ;
cependant la combinaison de section de matériau d'armature (18, 64, 92, 114) et de l'apprêt ou du revêtement de la section de matériau d'armature tombe au moins dans la classe de protection incendie B2 « normalement inflammable » suivant la norme DIN 4102-1, en particulier dans la classe de protection incendie B2 « normalement inflammable » suivant la norme DIN 4102-1 ou dans la classe de protection incendie B1 « difficilement inflammable » suivant la norme DIN 4102-1 ou dans la classe de protection incendie A2 « non combustible » suivant la norme DIN 4102-1 ;
cependant que l'apprêt ou le revêtement en un matériau non facilement inflammable comporte au moins un des matériaux suivants :
latex, un acrylate, en particulier un acrylate pur, PVDC (chlorure de polyvinylidène), PTFE (polytétrafluoroéthylène, nom commercial Teflon), PFEP (perfluoroétylène/propylène) PCTFE (polychlorotrifluoréthylène), PVC (chlorure de polyvinyle).

4. Baguette pour crépi selon une des revendications précédentes, laquelle est réalisée sous forme de rail de finition pour une isolation thermique (4) de construction ou une isolation acoustique de construction et comporte en outre ce qui suit :
un rail à angle (70) dont la première branche (72) est prévue pour la fixation à une construction, et dont la deuxième branche (74) est prévue pour le placement contre une face frontale de finition de l'isolation ; et
une baguette extérieure (80) qui est fixée à la zone d'extrémité de la deuxième branche (74) du rail à angle (70) et comporte une branche extérieure (84) pour le placement à la face extérieure de l'isolation,
cependant que le rail à angle (70) et la baguette extérieure (80) sont réalisés sous forme de pièce commune d'extrusion ou sous forme de pièces distinctes d'extrusion ; et
cependant que la section de matériau d'armature (92) à insérer est prévue à la branche extérieure (84).

5. Baguette pour crépi selon la revendication 4, cependant que la baguette extérieure (80) est collée au rail à angle (70) ou enfichée sur le rail à angle (70) ; et/ou cependant que la baguette extérieure (80) comporte une branche de finition côté frontal (82) qui est prévue pour le placement contre une face frontale de finition de l'isolation ; et/ou cependant que la baguette extérieure (80) dispose d'une autre branche (90) qui constitue un nez d'écoulement pour de l'eau.

6. Baguette pour crépi selon la revendication 4 ou 5, cependant que le rail à angle (70) et la baguette extérieure (80) sont joints l'un à l'autre au moyen d'un ruban adhésif (78), en particulier au moyen d'un ruban adhésif (78) prévu entre la deuxième branche (74) du rail à angle (70) et la branche de finition côté frontal (82) de la baguette extérieure (80).

7. Baguette pour crépi selon une des revendications de 4 à 6, cependant que, entre la branche extérieure (84) et la branche de finition côté frontal (82) de la baguette extérieure (80), une zone flexible de transition (86) est prévue ; et/ou cependant que la zone de transition comporte une zone d'enfichage dans le sens transversal pour un connecteur enfichable ; et/ou cependant que la deuxième branche (74) du rail à angle (70) forme un tracé (76) en gradins agencé en particulier en son extrémité extérieure.

8. Baguette pour crépi selon une des revendications de 1 à 3, qui est réalisée sous forme de baguette d'angle pour crépi pour l'agencement à un angle de construction vertical ou horizontal, en particulier à un angle de construction pourvu d'une isolation thermique, et qui comporte en outre ce qui suit :
une première branche (98) pour le placement à la construction au premier côté de l'angle de construction,
une deuxième branche (100) pour le placement à la construction au deuxième côté de l'angle de construction,
cependant que la première et la deuxième branche (98, 100) sont réalisées sous forme de pièce commune d'extrusion ou sous forme de pièces distinctes d'extrusion ; et
cependant que la section de matériau d'armature (84) à insérer dans le crépi est prévue à au moins une de la première ou de la deuxième branche (98, 100).

9. Baguette pour crépi selon la revendication 8, cependant que, par au moins une des branches (98, 100), une zone de crépissage est constituée.

10. Baguette pour crépi selon la revendication 8 ou 9, cependant qu'une zone de transition (102) est prévue entre la première et la deuxième branche (98, 100) ; et/ou cependant que la zone de transition (102) est, au moins du côté tourné vers la zone de crépissage, pourvue d'un profilage (104) en forme de rainure ; et/ou cependant que la zone de transition (102) comporte une zone d'enfichage dans le sens transversal pour un connecteur enfichable.

11. Baguette pour crépi selon une des revendications de 1 à 3, laquelle est réalisée en tant que baguette de crépissage pour la mise en place à une transition entre un premier composant d'un bâtiment, en particulier un cadre de fenêtre ou de porte, un rebord de fenêtre, une poutre, un raccord métallique ou une lésène, et un deuxième composant d'un bâtiment, en particulier une isolation thermique et/ou une couche de crépi, et comporte en outre ce qui suit :
une zone d'ajustement (4) ; et
une zone de crépissage (10) destinée à la mise du crépi dans la couche de crépi et/ou à la jonction à demeure avec l'isolation thermique ;
cependant que la zone d'ajustement (4) et la zone de crépissage (10) sont réalisés sous forme de pièce commune d'extrusion ou sous forme de pièces distinctes d'extrusion ; et
cependant que la section de matériau d'armature (18, 64) à insérer dans le crépi est prévue à la zone de crépissage (10) et comporte un apprêt ou revêtement en un matériau non facilement inflammable ou non combustible qui tombe au moins dans la classe de protection incendie B2 « normalement inflammable » suivant la norme DIN 4102-1, en particulier dans la classe de protection incendie B2 « normalement inflammable » suivant la norme DIN 4102-1 ou dans la classe de protection incendie B1 « difficilement inflammable » suivant la norme DIN 4102-1 ou dans la classe de protection incendie A2 « non combustible » suivant la norme DIN 4102-1.

12. Baguette pour crépi selon la revendication 11, cependant la zone d'ajustement (4) et la zone de crépissage (10) sont réalisées d'un seul tenant ; et/ou cependant que la zone d'ajustement (4) dispose d'un ruban adhésif (8) pour la fixation à la première partie de bâtiment.

13. Baguette pour crépi selon la revendication 11 ou 12, cependant la zone d'ajustement (28) et la zone de crépissage (40) sont réalisées de telle façon séparément l'une de l'autre que - éventuellement après détachement d'une languette de protection (60) en forme de ruban -, au moyen d'une liaison de guidage, un déplacement relatif entre la zone d'ajustement (28) et la zone de crépissage (40) est rendu possible.

14. Baguette pour crépi selon une des revendications de 11 à 13,
cependant que la zone d'ajustement et la zone de crépissage sont jointes l'une à l'autre par l'intermédiaire d'une section flexible de matériau qui permet un déplacement relatif entre la zone d'ajustement et la zone de crépissage ; et/ou
cependant qu'un ruban d'expansion à expansion retardée est prévu, lequel est réalisé de telle façon qu'il - éventuellement après le déblocage d'une zone d'emprisonnement -, se dilate en direction d'un des deux composants de bâtiment et vient en appui contre lui.
